# EUROPÄISCHE PATENTSCHRIFT

(11) **EP 1 249 537 B1**
(45) Veröffentlichungstag und Bekanntmachung des Hinweises auf die Patenterteilung: **04.04.2007**
(21) Anmeldenummer: 02005667.7
(22) Anmeldetag: 12.03.2002
(51) Int. Cl.: E01B 27/10, E01C 19/05

(54) **Schotterbetterneuerungsverfahren und Gleisbehandlungszug zu dessen Durchführung**
Process for renewing a ballast bed and railway treating train for application thereof
Procédé de renouvellement d'un lit de ballast et train de traitement de voie pour sa mise en oeuvre

(30) Priorität: 12.04.2001 DE 10118393; 12.06.2001 DE 10128480; 13.08.2001 DE 10139765; 23.04.2001 DE 10119777
(43) Veröffentlichungstag der Anmeldung: 16.10.2002
(73) Patentinhaber: GSG Knape Gleissanierung GmbH, 85551 Kirchheim b. München (DE)
(72) Erfinder: Bieger, Friedhelm, 65474 Bischofsheim (DE); Knape, Christian, 81827 München (DE)
(74) Vertreter: Jordan, Volker Otto Wilhelm

(56) Entgegenhaltungen:
- EP-A- 0 327 678
- EP-A- 0 940 502
- DE-A- 4 301 182
- DE-B- 1 021 006
- DE-C- 531 681
- DE-U- 20 002 433
- GB-A- 1 519 316
- US-A- 4 133 388
- US-A- 4 203 493
- US-A- 4 635 664

## Beschreibung

Die Erfindung betrifft ein Schotterbetterneuerungsverfahren gemäß dem Oberbegriff von Anspruch 1.

Ein derartiges Verfahren ist beispielsweise als Gleisbehandlungsverfahren, speziell Planumsverbesserungsverfahren oder/und Schotterreinigungsverfahren, bekannt, bei dem Altschotter einer bestehenden Gleisstrecke ausgehoben und zum erneuten Einbau wieder aufbereitet wird. Es ist beispielsweise bekannt, das Verfahren unter Einsatz einer sogenannten Planumsverbesserungsmaschine mit integriertem Materialrecycling durchzuführen, beispielsweise vom Typ RPM 2002 der Firma Plasser & Theurer.

In einer am 23.04.2001 eingereichten deutschen Patentanmeldung mit dem Titel "Verfahren zur Versorgung einer Linienbaustelle mit Baumaterialien und zugehörige Transport- oder Förderkette, sowie hierbei einsetzbare Klassifizier- und Fraktioniereinrichtung", amtliches Aktenzeichen 101 19 777.2, deren Priorität durch die vorliegende Anmeldung beansprucht wird, hat die Anmelderin vorgeschlagen, an einer Linienbaustelle, beispielsweise Gleisbaustelle, benötigte Materialien (beispielsweise PSS/FSS-Material und Schotter) in vorgemischtem Zustand anzuliefern und dann in Zuordnung zu der Baustelle nach wenigstens einer Schüttguteigenschaft, ggf. Korngrößen oder Korngrößenbereiche, zu klassifizieren und - entsprechend der Klassifizierung - zu fraktionieren, um der Klassifizierung entsprechende Schüttgutfraktionen in Zuordnung zu der Baustelle bereizustellen. Beispielsweise wird Kies/Sand-Material und Schotter in nicht sortenreinem, ggf. mehr oder weniger stark gemischtem Zustand angeliefert und dann durch Sieben voneinander getrennt.

Nach Aushub einer vorhandenen Gleisbettung und der Aufarbeitungsbehandlung dieses Materials durch Absieben usw. (d. h. Trennung von Schmutz-, Abrieb- und sonstigen Bestandteilen einschließlich Nachbrechen des Schotters) verbleiben nach dem Absieben Feinteile an den einzelnen Schottersteinen, die durch Absieben nicht getrennt bzw. gelöst werden können, insbesondere dann, wenn der ausgebaute Gleisschotter durch Lehm verunreinigt ist.

Aus der DE 1 021 006 ist eine Aufbereitung von Altschotter eines Geleises vermittels Fraktionierung (Sieben) und Brechen von größeren Altschotterbestandteilen bekannt. Dabei wird durch die Brecherbehandlung Schotter völlig gleichmäßiger Korngröße bereitgestellt, der zur Schaffung einer entsprechenden Gleisbettung dient. Die Gleichmäßigkeit der Korngröße wird dabei durch Verwendung einer speziellen Siebanordnung gewährleistet, durch die zu kleine Schotterkörner zur Abführung aussortiert, die richtige Korngröße aufweisende Schotterkörner einer Nutzfraktion zugeführt und zu große Schotterkörner dem Brecher zugeführt werden. Dabei wird der gebrochene Schotter für eine entsprechende Klassierung erneut auf die Siebanordnung gegeben.

Aufgabe der Erfindung ist es, Altschotter im Rahmen eines Schotterbetterneuerungsverfahrens so aufzubereiten, dass das Schotterbett so weit als möglich auf Grundlage des aufbereiteten Altschotters wieder aufgebaut werden kann, wobei der aufbereitete Schotter im wesentlichen Neuschotterqualität aufweisen soll.

Zur Lösung dieser Aufgabe ist bei dem hier vorgeschlagenen Verfahren erfindungsgemäß vorgesehen, dass der Altschotter wenigstens einer Fraktionierungsbehandtung unterzogen wird, durch die aus dem Altschotter wenigstens eine Schotterfraktion eines Korngrößenbereichs kleinerer Korngrößen und wenigstens eine Schotterfraktion eines Korngrößenbereichs größerer Korngrößen gewonnen wird, ggf. unter Abtrennen wenigstens einer Rückstandsfraktion, und dass dann die Schotterfraktion des Korngrößenbereichs größerer Korngrößen wenigstens einer Brecherbehandlung unterzogen wird, ggf. unter Abtrennen einer Rückstandsfraktion, und dass dann die der Brecherbehandlung unterzogene Schotterfraktion des Korngrößenbereichs größerer Korngrößen und die keiner Brecherbehandlung unterzogene Schotterfraktion des Korngrößenbereichs kleiner Korngrößen zu wenigstens einer Schotterfraktion eines Korngrößenbereichs kleinerer und größerer Korngrößen zusammengeführt wird.

Herkömmlich wird bei der stationären Aufbereitung von Altschotter der gesamte Schotter einer Brecherbehandlung unterzogen, um einen scharfkantigen Schotterzustand wieder herzustellen. Es wurde nun erkannt, dass eine höhere Leistung einer verwendeten Brechereinrichtung, eine bessere Einstellmöglichkeit für die Brechereinrichtung, ein geringerer Verschleiß bzw. eine höhere Standzeit für die Brechereinrichtung und insgesamt eine höhere Ausbeute bei der Schotterrückgewinnung erreichbar ist, wenn der Schotter (allgemein: das Schüttgutmaterial) nur ab einer vorgegebenen Körnung, also nur eine Schotterfraktion (allgemein: Schüttgutfraktion) eines Korngrößenbereich größerer Korngrößen, der Brecherbehandlung unterzogen wird. Da die Schotterfraktion (allgemein Schüttgutfraktion) des Korngrößenbereichs kleinerer Korngrößen nicht der Brecherbehandlung unterzogen wird, wird die kleinere Körnung durch die Brecherbehandlung nicht zerstört, sondern bleibt erhalten und kann der nachgebrochenen Fraktion wieder zugeführt werden. Es treten also insoweit keine Verluste an der Schotter- bzw. Schüttgutfraktion des Korngrößenbereichs kleinerer Korngrößen auf. Andererseits kann die Brechereinrichtung aufgrund der Nicht-Zuführung der Schotter- bzw. Schüttgutfraktion des Korngrößenbereichs kleinerer Korngrößen besser auf die zugeführte, zu brechende Schotter bzw. Schüttgutfraktion des Korngrößenbereichs größerer Korngrößen abgestimmt bzw. eingestellt werden, wodurch einerseits bessere Brechergebnisse und andererseits ein geringerer Verschleiß für die Brechereinrichtung resultieren.

In der Regel wird man nach dem Zusammenführen der beiden Schüttgutfraktionen (im vorrangig betrachteten Anwendungsfall: Schotterfraktionen) die resultierende Schüttgutfraktion (ggf. Schotterfraktion) des Korngrößenbereichs kleinerer und größerer Korngrößen wenigstens einer Abtrennbehandlung zum Abtrennen wenigstens einer Rückstandsfraktion unterziehen, um die Qualität des recycelten Schüttguts weiter zu verbessern. Insbesondere werden hierdurch die beim Brechvorgang abgesplitterten oder gelösten Teile abgetrennt und beispielsweise anderen Rückständen zur Entsorgung zugeführt.

Zumindest bei Schüttgut bzw. Schotter mit normalem bzw. stärkerem Verschmutzungsgrad ist es zur Erreichung einer hohen Materialqualität anzuraten, die zusammengeführte Schotterfraktion des Korngrößenbereichs kleinerer und größerer Korngrößen wenigstens einer Waschbehandlung zu unterziehen, und zwar vorzugsweise nach der Abtrennbehandlung (soweit diese vorgesehen ist). Vor der Waschbehandlung kann die zusammengeführte Schotterfraktion des Korngrößenbereichs kleinerer und größerer Korngrößen vorteilhaft noch einer Lehmausscheidungsbehandlung unterzogen werden. Es erscheint auch nicht völlig ausgeschlossen, den Altschotter vor der Fraktionierungsbehandlung einer Lehmausscheidungsbehandlung zu unterziehen. Besonders bevorzugt ist allerdings, nur die Schotterfraktion des Korngrößenbereichs größerer Korngrößen der Lehmausscheidungsbehandlung zu unterziehen, und zwar bevorzugt vor der Brecherbehandlung, so dass die Brecheinrichtung nicht mit dem Lehm belastet wird.

Weiterbildend wird vorgeschlagen, dass die zusammengeführte Schotterfraktion im Rahmen der Waschbehandlung zuerst eine erste Waschanordnung passiert, in der die zusammengeführte Schotterfraktion unter Fliehkrafteinwirkung Waschwasser ausgesetzt wird oder/und einer Hochdruck-Bebrausung mit Waschwasser ausgesetzt wird und dann eine zweite Waschanordnung passiert, in der die zusammengeführte Schotterfraktion auf einem Waschsieb Hochdruck-Waschwasser-Strahlen ausgesetzt wird. Hierbei kann die Schotterfraktion in der ersten Waschanordnung eine Bebrausungszone durchfallen, in der mehrere, vorzugsweise rotierende Hochdruck-Wasserstrahlen auf die Schotterfraktion einwirken. Hierdurch kann eine besonders intensive Bebrausung der Schotterfraktion mit Wasser erfolgen, wobei beispielsweise mit Betriebsdrücken von etwa 40 bis etwa 80 bar gearbeitet werden kann. In diesem Zusammenhang ist es bevorzugt, dass die Hochdruck-Waschwasserstrahlen von wenigstens einer rotierenden Düsenanordnung abgegeben werden, wobei vorzugsweise eine rotierende Düsenanordnung unterhalb der Bebrausungszone angeordnet ist und rotierende Hochdruck-Waschwasserstrahlen nach oben richtet.

Betreffend die zweite Waschanordnung wird weiterbildend vorgeschlagen, dass das Waschsieb zum Fördern und Wenden der Schotterkörner bewegt wird und dass Hochdruck-Waschwasser-Strahlen sowohl von oben als auch von unten auf die auf dem Sieb befindliche Schotterfraktion gerichtet werden. In diesem Zusammenhang kann mit geringeren, aber immer noch hohen Drücken gearbeitet werden, beispielsweise bei einem Betriebsdruck von 3 bis 5 bar.

Die hier angegebene zweistufige Waschbehandlung der Schotterfraktion ist insofern besonders vorteilhaft, als dass die erste Waschanordnung eine wirksame Vorreinigung ermöglicht, so dass der Gesamtwasserverbrauch reduziert wird. Ist die Schotterfraktion weniger stark verschmutzt, so kann sie über einen Bypass an der ersten Waschanordnung vorbeigeführt werden. Ferner soll es nicht ausgeschlossen werden, dass in manchen Situationen eine Behandlung der Schotterfraktion nur mit der ersten Waschanordnung völlig hinreichend ist. Allgemein wird deshalb vorgeschlagen, dass die Schotterfraktion im Rahmen der Waschbehandlung die erste oder/und die zweite Waschanordnung passiert.

Die Brecherbehandlung dient insbesondere dazu, den Schotter wieder scharfkantig zu machen bzw. anzuspitzen.

Bei der Wiederaufarbeitung des Altschotters kann der Schotter zwingend oder bedarfsweise der Lehm-Ausscheidungsbehandlung unterzogen werden. Hierzu passiert der Schotter vorzugsweise wenigstens eine Stachelwalze, um Lehmbollen vom Schotter abzutrennen.

Um ungewünschte und ggf. eine Gefährdung darstellende Staubemissionen zu vermeiden, kann der Altschotter vor oder/und während dem Ausheben durch Besprühen mit Wasser angefeuchtet werden. Es kann also vor der Aufnahme des Altschotters aus dem Gleis Wasser auf den Altschotter gesprüht werden bzw. während der Aufnahme, beispielsweise in einer Aushubkette, Wasser auf den Schotter gesprüht werden, um die-Staubentwicklung zu vermeiden bzw. zumindest zu reduzieren. Einem derartigen Anfeuchten des Schotters stand bisher entgegen, dass eine Schotteranfeuchtung unvermeidlich dazu führt, dass den Schotter verunreinigende Fremd-Bestandteile (beispielsweise Bodenmaterial, etwa Lehm) vergleichsweise fest am Schotter anhaften und durch eine herkömmliche Verfahrensführung nicht vom Schotter wieder entfernt werden können. Die erfindungsgemäß vorgesehene Waschbehandlung des Schotters kann derartige anhaftende Anteile aber zuverlässig entfernen, so dass gewissermaßen erst die erfindungsgemäße Waschbehandlung die Anfeuchtung des Schotters zur Staubvermeidung möglich macht. Es wird so ein wesentlicher Vorteil erreicht, nämlich eine deutlich reduzierte oder sogar weitgehend vermiedene Staubentwicklung bei der Bettungsreinigung usw., wodurch Sichteinschränkungen und Belastungen der Umwelt und Gesundheit des Personals vermieden oder stark reduziert werden, insbesondere im Falle von in einem Tunnel verlaufenden Gleisäbschnitten.

Bevorzugt werden die Lehm-Ausscheidungsbehandlung oder/und das Besprühen des Altschotters mit Wasser im Rahmen eines diese Schritte vorsehenden Gesamtverfahrens nur bedarfsweise durchgeführt.

Das erfindungsgemäße Verfahren kann als Teil eines Planumsverbesserungsverfahrens ausgeführt werden, bei dem das Schotterbett und der Unterbau eines Gleises ausgehoben werden und bei dem der Unterbau unter Verwendung von Unterbaumaterial und das Schotterbett unter Verwendung von Neuschotter oder/und wiederaufbereitetem Altschotter wieder aufgebaut werden.

Ferner kann das Schotterbett unter Verwendung von Neuschotter oder/und wiederaufbereitetem Altschotter wieder aufgebaut werden, während der bestehende Gleisunterbau bestehen bleibt.

Eine Lehmausscheidungsbehandlung für die Schotterfraktion des Korngrößenbereichs kleinerer Korngrößen wird in der Regel nicht erforderlich sein, da der Lehm in der Regel in Folge der Fraktionierbehandlung recht große Lehmbrocken oder -bollen bildet, die in der Fraktion größerer Korngrößen enthalten sind.

Es wird als besonders bevorzugt vorgeschlagen, dass das erfindungsgemäße Verfahren an einer entlang einer Linie fortschreitenden Baustelle (im Folgenden als Linienbaustelle bezeichnet) dient, und dass der Altschotter und die Schotterfraktionen entlang der Linie transportiert werden. Bei der Linienbaustelle kann es sich um eine Gleisbaustelle handeln. Das Verfahren kann dann unter Einsatz eines schienengängigen Gleisbehandlungszugs durchgeführt werden, der Einrichtungen zur Durchführung der Verfahrensschritte aufweist.

Regelmäßig wird es vorteilhaft sein, die Fraktionierungsbehandlung oder/und die Abtrennbehandlung als Siebungsbehandlung durchzuführen, wobei vorzugsweise wenigstens eine Mehr-Decker-Siebeinrichtung, ggf. Zwei-Decker-Siebeinrichtung, verwendet wird. ,

Für das Verfahren wird vorgeschlagen, dass es die Aufbereitung von im Rahmen des Verfahrens benutzten Wassers, ggf. Waschwassers, umfasst. Im Rahmen der Aufbereitung des Wassers kann vorteilhaft wenigstens ein Schrägklärer eingesetzt werden, der schräg von oben nach unten verlaufende Röhren in einem Wasserbecken aufweist, denen mit einem Ausflockungsmittel versetztes Schmutzwasser zugeführt wird, wobei ausgeflocktes . Material im Bereich eines Bodens des Wasserbeckens abtransportiert und geklärtes Wasser in einem oberen Bereich des Wasserbeckens abgezogen wird.

Die Wasseraufbereitung-kann dann besonders zuverlässig durchgeführt werden, wenn wenigstens ein Wasseraufbereitungsaggregat, ggf. der Schrägklärer, zur Durchführung der Wasseraufbereitung in eine Soll-Horizontalstellung gebracht wird bzw. in dieser Soll-Horizontalstellung gehalten wird. Dieser Vorschlag ist selbst dann von Bedeutung, wenn ein zur Wasseraufbereitung verwendetes Aufbereitungsaggregat an sich auch in einer schrägen Stellung funktioniert. Problematisch dürften aber stets Änderungen der momentanen Stellung des Wasseraufbereitungsaggregats sein, die zu einem Hin- und Herschwappen von darin enthaltenem Wasser führen könnten. Solche Änderungen sind bei mobilen Wasseraufbereitungsaggregaten, die beispielsweise Teil eines gleisgängigen oder straßengängigen Wagens sind, zu erwarten, nämlich insbesondere dann, wenn das Wasseraufbereitungsaggregat (bzw. der Wagen) entsprechend dem Fortschritt einer Linienbaustelle entlang der Linie mitgeführt wird, wie dies bevorzugt ist. So kann im Falle einer Gleisbaustelle durch Verstellen des Wasseraufbereitungsaggregats relativ zu einem Wagenrahmen in die Soll-Horizontalstellung eine an einer momentanen Gleisposition des gleisgängigen Wagens vorliegende Gleisüberhöhung ausgeglichen werden, um die Wasseraufbereitung zuverlässig durchführen zu können. Insbesondere kann, wie implizit schon angesprochen, ein Hin- und Herschwappen von Wasser im Aggregat in Zugquerrichtung aufgrund sich ändernder Gleisüberhöhung zuverlässig verhindert werden.

Im Rahmen des Weiterbildungsvorschlags kann man auch vorsehen, durch Verstellen des Wasseraufbereitungsaggregats relativ zu einem/dem Wagenrahmen in die Soll-Horizontalstellung ein an einer momentanen Gleisposition des gleisgängigen Wagens vorliegende Gleissteigung bzw. ein dort vorliegendes Gleisgefälle auszugleichen, um die Wasseraufbereitung zuverlässig durchführen zu können. Insbesondere wird hierdurch das Hin- und Herschwappen von Wasser im Aggregat in Zuglängsrichtung verhindert.

Nach einem anderen Aspekt stellt die Erfindung einen Gleisbehandlungszug zur Durchführung des erfindungsgemäßen Verfahrens gemäß Anspruch 28 bereit.

Der Gleisbehandlungszug kann eine gleisgängige Abtrenneinrichtung aufweisen, der vermittels der Fördereinrichtung die zusammengeführte Schotterfraktion des Korngrößenbereichs kleinerer und größerer Korngrößen zuführbar ist und von der mittels der Fördereinrichtung wenigstens eine Schotter-Nutzfraktion und wenigstens eine Rückstandsfraktion abführbar ist.

Der Gleisbehandlungszug weist vorteilhaft eine gleisgängige Wascheinrichtung auf, der vermittels der Fördereinrichtung verschmutzter Schotter zuführbar und von der mittels der Fördereinrichtung wenigstens eine gewaschene Schotter-Nutzfraktion abführbar ist, ggf. zu der gleisgebundenen Einbaueinrichtung oder einer Einbaustelle. Ferner ist es bevorzugt, dass der Gleisbehandlungszug eine gleisgängige Lehmausscheidungseinrichtung aufweist, die zwischen die Fraktioniereinrichung und die Brechereinrichtung oder vor die Wascheinrichtung geschaltet oder schaltbar ist. Vorzugsweise ist die Fördereinrichtung dafür ausgelegt, dass in Abhängigkeit vom Verschmutzungsgrad wahlweise die betreffende Schotterfraktion oder/und der Altschotter der Lehmausscheidungseinrichtung,zugeführt und von dieser wieder abgeführt wird oder an der Lehmausscheidungseinrichtung vorbeigeführt wird. Die Fördereinrichtung kann ferner dafür ausgelegt sein, wahlweise die Schotter-Nutzfraktion an der Wascheinrichtung vorbei direkt zur Einbaueinrichtung bzw. Einbaustelle zuzuführen.

Man kann auch vorsehen, dass die Fördereinrichtung dafür ausgelegt ist, die Schotterfraktion des Korngrößenbereichs größerer Korngrößen wahlweise an der Brechereinrichtung vorbei direkt mit der Schüttgutfraktion des Korngrößenbereichs kleinerer Korngrößen zusammenzuführen. In der Regel wird man aber auf die Brecherbehandlung nicht verzichten können oder wollen.

Die Lehmausscheidungseinrichtung kann wenigstens eine Stachelwalze aufweisen, die - ggf. im Zusammenwirken mit wenigstens einer zugeordneten Elastikwalze (etwa Gummiwalze oder Schaumgummiwalze) - Lehmbollen von der Schotterfraktion des Korngrößenbereichs größerer Korngrößen oder/und von der zusammengeführten Schotterfraktion oder/und vom Altschotter abtrennen kann.

Im Hinblick auf Vermeidung oder Reduzierung einer Staubentwicklung im Zusammenhang mit dem Ausheben von Altschotter ist es vorteilhaft, wenn der Gleisbehandlungszug eine Schotter-Befeuchtungseinrichtung zum Befeuchten des Schotters eines Schotterbettes vor dem Ausheben durch die Schotteraushubeinrichtung oder/und zum Befeuchten ausgehobenen Schotters in oder/und nach der Schotteraushubeinrichtung aufweist. Die Schotter-Befeuchtungseinrichtung kann mit wenigstens einer Wasser-Aufsprühänordnung ausgeführt sein.

Der Gleisbehandlungszug kann vorteilhaft ferner wenigstens ein der Wascheinrichtung oder/und der Schotter-Befeuchtungseinrichtung zugeordnetes Wasserreservoir aufweisen, so dass der Gleisbehandlungszug ohne permanente Wasserzufuhr eingesetzt werden kann. Um schon zum Waschen eingesetztes Waschwasser wieder zum Waschen oder für andere Zwecke verwenden zu können, weist der Gleisbehandlungszug vorzugsweise eine der Schotterwascheinrichtung zugeordnete Wasseraufbereitungseinrichtung auf.

Betreffend die Wascheinrichtung wird als besonders bevorzugt vorgeschlagen, dass diese wenigstens eine erste Waschanordnung aufweist, in der der Schotter unter Fliehkrafteinwirkung Waschwasser aufsetzbar ist oder/und einer Hochdruckbebrausung mit Waschwasser aufsetzbar ist, oder/und wenigstens eine zweite Waschanordnung aufweist, in der die Schotterfraktion auf einem Waschsieb Hochdruck-Waschwasser-Strahlen aussetzbar ist. Die erste Waschanordnung..kann-vo.rteilhaft eine Schotter-Fallstrecke aufweisen, die eine Bebrausungszone umfasst, in der die Schotterfraktion mehreren, vorzugsweise rotierenden Hochdruck-Waschwasserstrahlen aussetzbar ist. Hierzu kann die erste Waschanordnung wenigstens eine rotierende Düsenanordnung aufweisen. Vorzugsweise ist eine rotierende Düsenanordnung unterhalb der Bebrausungszone angeordnet und dafür geeignet, rotierende Hochdruck-Waschwasserstrahlen nach oben zu richten.

Das Waschsieb der zweiten Waschanordnung ist vorzugsweise zum Fördern und Wenden der Schotterkörner bewegbar, und es sind vorzugsweise Hochdruck-Waschwasser-Strahlen sowohl von oben als auch von unten auf din auf dem Sieb befindliche Schotterfraktion richtbar.

Erfindungsgemäß kann eine sehr hohe Schotterqualität erreicht werden, bei der insbesondere keine Lehmklumpen im Schotter nach der Reinigung enthalten sind. Es ist eine große Durchsatzleistung bei der Schotteraufbereitung möglich, wobei der Wasserverbrauch gering gehalten werden kann.

Im Zusammenhang mit der Durchführung eines das erfindungsgemäße Verfahren umfassenden Gesamtverfahrens können im Falle von Gleisbauarbeiten vorteilhaft aus den Patentschriften DE 32 19 025 C2 und EP O 096 236 B2 bekannte Förder- und Silo-Waggons eingesetzt werden. Der Inhalt dieser Patentschriften wird durch Bezugnahme in die Offenbarung der vorliegenden Anmeldung einbezogen. Es können ferner vorteilhaft Transport- und Silo-Waggons eingesetzt werden, die in einer am 12.04.2001 eingereichten deutschen Patentanmeldung der Anmelderin mit dem Titel "Schienengängiger Förder- und Silo-Waggon, Transportzug und Verfahren zur Aufnahme, Zwischenspeicherung und Abgabe von Materialien im Zusammenhang mit Gleisbauarbeiten", amtliches Aktenzeichen 101 18 393.3, deren Priorität durch die vorliegende Anmeldung beansprucht wird. Auf die zeitgleich mit der vorliegenden Anmeldung eingereichte entsprechende europäische Nachanmeldung EP-A-1249535 wird verwiesen.

Die Erfindung wird im Folgenden anhand von in den Figuren gezeigten Ausführungsbeispielen näher erläutert.
- Fig. 1.: zeigt ein Beispiel eines im Falle von Gteisbauarbeiten im Rahmen der Erfindung vorteilhaft einsetzbaren Förder- und Silo-Waggons in einer teilgeschnittenen Ansicht in Fahrzeug-Längsrichtung (es handelt sich um einen "doppelstöckigen" Förder- und Silo-Waggon gemäß der genannten Anmeldung der Anmelderin vom 12.04.2001).
- Fig. 2: zeigt eine Kette von miteinander in Materiatübergabeverbindung stehenden Förder- und Silo-Waggons der in Fig. 1 gezeigten Art.
- Fig. 3: zeigt schematisch einen momentanten Lade- und Förderzustand einer Kette von Förder- und Silo-Waggons der Art der Fig. 1 und 2 in einem kontinuierlichen Be- und Entladezyklus.
- Fig. 4: zeigt ein Beispiel eines Gleisbehandlungszugs mit einer Mehrzahl von als Zwischenspeicher dienenden Förder- und SiloWaggons der Art der Fig. 1 bis 3 zwischen der Materialzuführseite einer Gleisbehandlungseinrichtung und einer gleisgängigen Siebeinrichtung und mit einer Mehrzahl von herkömmlichen Förder- und Silo-Waggons auf einer Materialzuführseite der Siebeinrichtung.
- Fig. 5: zeigt eine Variante des Gleisbehandlungszugs der Fig. 4, bei der auf der Materialzuführseite der Siebeinrichtung Kübeltransportwaggons angeschlossen sind.
- Fig. 6: zeigt eine Ausführungsvariante des Schienenbehandlungszugs, bei der die Schienenbehandlungseinrichtung zwei Aushubketten aufweist und auf der Warenabführungsseite doppelstöckige Förder- und Silo-Waggons angeordnet sind, um aufgenommene Materialien voneinander getrennt zwischenzuspeichern oder/und abzuführen.
- Fig. 7: zeigt in den Teilfiguren 7a und 7b eine Ausführungsvariante des Gleisbehandlungszugs nach der Erfindung, bei dem wiederaufgearbeiteter Altschotter und Neuschotter in einer gleisgängigen Wascheinrichtung vor dem Einbau gewaschen werden kann.
- Fig. 8: zeigt einen Abschnitt des Gleisbehandlungszugs gemäß einer Ausführungsvariante, bei der von zwei Altschotter-Fraktionen nur eine einer Lehmausscheidungsbehandlung und einer Brecherbehandlung unterzogen wird.
- Fig. 9: zeigt in den Teilfiguren a) und b) zwei Möglichkeiten der Anordnung eines Wasseraufbereitungswaggons im Gleisbehandlungszug, wobei die Figuren betreffend den Gleisbehandlungszug gleichzeitig eine Ausführungsvariante hinsichtlich der Anordnung von zur Altschotteraufbereitung dienenden Aggregaten bezogen auf die Arbeitsrichtung demonstrieren.
- Fig. 10: zeigt in den Teilfiguren a) und b) zwei Beispiele für Wasseraufbereitungswaggons des Gleisbehandlungszuges jeweils mit zwei so genannten Schrägklärern.
- Fig. 11: entspricht der Fig. 8, demonstriert allerdings die der Fig. 9 zugrundeliegende relative Anordnung der Schotteraufbereitungsaggregate bezogen auf die Arbeitsrichtung.
- Fig. 12: zeigt einen Eisenbahnwaggon mit einer in Querrichtung schwenkbaren Plattform, die beispielsweise die Wasseraufbereitungsaggregate (etwa Schrägklärer) des Gleisbehandlungszugs aufnehmen kann, um diese in einer Soll-Horizontalstellung zu halten.
- Fig. 13: zeigt einen nach dem Prinzip der Fig. 12 ausgeführten Wasseraufbereitungswaggon, und zwar in der Teilfigur a) in einer Stellung ohne Gleisüberhöhung und in der Teilfigur b) in einer Stellung bei Gleisüberhöhung.

Fig. 1 zeigt einen als Förder- und Silo-Waggon ausgebildeten Eisenbahnwaggon 10, der hinsichtlich seiner Querschnittsmaße einem vorgegebenen Grenzprofil 12 genügt. Der Waggon 10 weist einen Fahrzeugrahmen 14 mit Waggonseitenwänden 16 auf. Der Waggonrahmen 14 ist auf an sich bekannte Art und Weise auf eine Mehrzahl von Drehgestellen 18 jeweils mit mehreren Radachsen gelagert.

In einem unteren Waggonbereich 20 sind in der Art von Niederflur-Aggregaten verschiedene Antriebseinrichtungen für im Folgenden zu beschreibende Material-Förder-, Speicher- und Übergabe-Einrichtungen angeordnet.

Oberhalb des unteren Waggonbereichs ist eine Materialaufnahmewanne 24 stationär im Fahrzeugrahmen 14 gehalten, die einen Boden 26 und Seitenwände 28 aufweist und zusammen mit einem sich an die Seitenwände 28 oben anschließenden Abschnitt 30 der Seitenwände 16 einen Aufnahmekasten für Schüttgutmaterial bildet. Ein Schüttgut-Füllstand ist beispielhaft durch die gestrichelte Linie 32 angedeutet.

Der Boden 26 der Aufnahmewanne weist auf an sich bekannte Art und Weise ein Obertrum eines Endlos-Förderbands, beispielsweise eines Schuppenbands, auf, mittels dessen das im Aufnahmekasten 40 aufgenommene Material in Waggon-Längsrichtung gefördert werden kann.

Oberhalb des Aufnahmekastens 40, der im Folgenden auch "unterer Aufnahmekasten" genannt wird, ist ein weiterer ("oberer") Aufnahmekasten 42 angeordnet, der ebenfalls eine Aufnahmewanne 44 mit einem Boden 46 und Seitenwänden 48 umfasst. Der obere Aufnahmekasten 42 kann ebenfalls Schüttgutmaterial aufnehmen; ein entsprechender Füllstand ist durch die gestrichelte Linie 50 beispielhaft angedeutet.

Der Boden 46 der oberen Aufnahmewanne 44 weist in entsprechender Weise ein Obertrum eines Förderbands, beispielsweise eines Schuppenbands, auf, das zur Förderung des Schüttguts in Waggon-Längsrichtung dient.

Die obere Aufnahmewanne 44 ist im Fahrzeugrahmen 14 nicht stationär angeordnet, sondern durch eine nicht dargestellte Verstellmechanik auf Hydraulikbasis höhenverstellbar. Senkt man die obere Aufnahmewanne 44 ab, so vergrößert sich der über dem Wannenboden 46 zur Materialspeicherung zur Verfügung stehende Raum unter entsprechender Verringerung des über dem Wannenboden 26 der unteren Aufnahmewanne 24 zur Materialspeicherung zur Verfügung stehenden Raums und umgekehrt. Durch Höhenverstellen der oberen Aufnahmewanne können also die Materialspeicherkapazitäten des oberen und des unteren Aufnahmekastens 40 und 42 zueinander gegenläufig verstellt werden, die eine Aufnahmekapazität wird vergrößert und die andere Aufnahmekapazität wird verkleinert.

Es wird davon ausgegangen, dass in Fig. 1 betreffend die obere Aufnahmewanne 44 deren oberste Position im Fahrzeugrahmen 14 dargestellt ist. Senkt man die Aufnahmewanne 44 ab, so kann Schüttgut über das Niveau der oberen Ränder der Wannenseitenwände 48 aufgeschüttet werden, da seitlich der Seitenwände 48 waggonstationäre Begrenzungswände 52 vorgesehen sind, die in gegenüber Fig. 1 tiefer liegenden Verstellpositionen der oberen Aufnahmewanne 44 deren Seitenwände 48 nach oben gewissermaßen verlängern und zusammen mit den Wannenseiten 48 den Aufnahmekasten 42 seitlich begrenzen.

Die obere Aufnahmewanne 44 wird mitsamt einem die Wanne abstützenden Zwischenrahmen 54 höhenverstellt. Die tiefste Verstellposition der oberen Aufnahmewanne 44 ist durch die oberen Ränder der Seitenwände 28 der unteren Aufnahmewanne 24 bestimmt. Der untere Aufnahmekasten 40 wird dann im Wesentlichen nur durch die Seitenwände 28 seitlich begrenzt, da eine Füllung des Aufnahmekastens 40 über das Niveau der oberen Ränder der Seitenwände 28 in der tiefsten Verstellposition der oberen Aufnahmewanne in nennenswertem Ausmaß nicht mehr möglich ist.

In Fig. 1 ist zu erkennen, dass bezogen auf das Grenzprofil 12 oberhalb von Querversteifungselementen 60 des Fahrzeugrahmens 14 noch Platz ist. In diesem Bereich kann das obere Ende eines Übergabe- und Beschickungsförderbands angeordnet sein, das zur Materialübergabe bzw. Befüllung des oberen Aufnahmekastens 42 dient.

Die Fördergeschwindigkeit des dem Wannenboden 26 zugeordneten Förderbands einerseits und des dem Wannenboden 46 zugeordneten Förderbands andererseits sind variabel und unabhängig voneinander einstellbar.

Die Förderbänder lassen sich auch unabhängig voneinander an- und ausschalten. In der Regel werden die Bänder mit der gleichen Förderrichtung betrieben werden. Es kann aber für manche Situationen zweckmäßig sein, wenn gegenläufige Förderrichtungen vorgesehen sind bzw. einstellbar sind.

Die Aufnahmekästen und deren Förderbänder können jeweils voneinander unabhängig entsprechend der Lehre der Patentschriften DE 32 19 025 C2 und EP 0 096 236 B2 wahlweise zur Speicherung und Förderung von Materialien, insbesondere von unterschiedlichen Materialien, verwendet werden. Es ist auch möglich, den einen Aufnahmekasten mit seinem Förderband (die gemeinsam auch als Förder- und Silo-Band bezeichenbar sind) zur Materialspeicherung und den anderen Aufnahmekasten mit seinem Förderband (gemeinsam auch als Förder- und Silo-Band bezeichenbar) zur Materialförderung zu verwenden. Die Förder- und Silo-Bänder können zur parallelel Zufuhr und gleichzeitigen Speicherung bzw. zur parallelen Abfuhr und gleichzeitigen Speicherung von Materialien und Materialfraktionen verwendet werden. Beispielsweise lassen sich parallel Schotter und Sand zu einer Gleisbaustelle zuführen.

Fig. 2 zeigt eine Seitenansicht auf eine Kette von Förder- und Silo-Waggons der in Fig. 1 gezeigten Art. Es sind Waggons 10a, 10b und 10c zu erkennen, die jeweils einen unteren Aufnahmekasten 40a bzw. 40b bzw. 40c und einen oberen Aufnahmekasten 42a bzw. 42b und 42c aufweisen. Die Aufnahmekästen sind über über ein Waggonende vorkragende Übergabeförderer 70 und 72 miteinander im Sinne einer Übergabe von Schüttgutmaterial von Waggon zu Waggon in einer Förderrichtung F miteinander verbunden, und zwar der untere Aufnahmekasten 40a über den Übergabeförderer 70a mit dem unteren Aufnahmekasten 40b und dieser über den Übergabeförderer 70b mit dem unteren Aufnahmekasten 40c, und der obere Aufnahmekasten 42a über den Übergabeförderer 42a mit dem oberen Aufnahmekasten 42b und der obere Aufnahmekasten 42b über den Übergabeförderer 72b mit dem oberen Aufnahmekasten 42c. Die Übergabeförderer erstrecken sich jeweils von einem unteren Materialübergabeniveau etwa entsprechend dem Niveau des jeweiligen Wannenbodens schräg nach oben über den maximal möglichen Füllstand der Aufnahmekästen. Die Übergabeförderer können dabei jeweils auf einem Materialeingabetrichter oder dergleichen des angeschlossenen Aufnahmekastens aufliegen. Die unteren Aufnahmekästen sind gegenüber den oberen Aufnahmekästen entgegen der Förderrichtung F leicht versetzt, so dass ein Endbereich des jeweiligen unteren Aufnahmekastens, der ggf. einen Materialeinführtrichter aufweist, nach oben hin nicht durch den jeweiligen oberen Aufnahmekasten abgedeckt ist und so für die Materialzufuhr zugänglich ist.

Die Übergabeförderer sind vorzugsweise entsprechend relevanter Gleiskurvenradien seitlich verschwenkbar, um auch in einer Gleiskurve Material von Waggon zu Waggon übergeben zu können. Ferner sind die Übergabeförderer vorzugsweise in einer Vertikalebene zumindest in einem gewissen Ausmaß schwenkbar, um sie von den Materialeinführtrichtern bzw. Aufnahmewannenrändern des in Förderrichtung F vorlaufenden Waggons abheben zu können. Hierzu kann eine Seilwinde oder dergleichen vorgesehen sein.

Fig. 3 zeigt eine entsprechende Kette von Förder- und Silo-Waggons 10a bis 10f jeweils mit einem oberen und einem unteren Aufnahmekasten. Für die jeweiligen Aufnahmekästen ist das darin aufgenommene bzw. darin geförderte Schüttgut angedeutet. Der in Förderrichtung F nachlaufend gezeigte Waggon 10' ist in einem in Förderrichtung F vorderen Bereich wie die Förder- und Silo-Waggons ausgebildet und weist insbesondere Übergabeförderer der beschriebenen Art auf. In einem Förderrichtung F hinteren Bereich weist dieser Waggon Materialübernahmetrichter und Übergabeförderbänder auf, die über die Übergabeförderer eine Materialzuführung voneinander unabhängig in die Kette der oberen Aufnahmekästen und in die Kette der unteren Aufnahmekästen ermöglichen. Der Waggon 10' kann als Adapter- oder Übergabe-Waggon bezeichnet werden und ermöglicht beispielsweise die Materialzuführung aus Förderkübeln von Kübeltransportwaggons oder aus einem herkömmlichen Förder- und Silo-Waggon mit nur einem Aufnahmekasten, beispielsweise entsprechend den genannten Patentschriften DE 32 19 025 C2 und EP 0 096 236 B2 bzw. vom bewährten Typ MFS 40 (System Plasser - Knape) oder Nachfolgetypen. Gemäß einer hier besonders interessierenden Anwendung können in die Ketten von Aufnahmekästen Schüttgutfraktionen zugeführt werden, die von einer schienengängigen Klassifizier- und Fraktioniereinrichtung, ggf. in Form einer Sieb- oder Siebungseinrichtung, bereitgestellt werden.

In der in Fig. 3 gezeigten Kette wird der Waggon 10d momentan entleert, indem über seine Übergabeförderer Material an die zugeordneten Aufnahmekästen des in Förderrichtung F vorlaufenden Waggons 10e übergeben wird. Die im Waggon 10e gespeicherte Materialmenge bleibt dabei konstant, da für beide Aufnahmekästen jeweils eine der zugeführten Materialmenge entsprechende Materialmenge über die Übergabeförderer in die Aufnahmekästen des Waggons 10f übergeben wird. Die Aufnahmekästen dieses Waggons speichern keine wesentlichen Materialmengen, da das aufkommende Material über den Waggon hinweg in Förderrichtung F weitergefördert wird.

Der Waggon 10c enthält zurzeit kein Material und fördert auch kein Material vom Waggon 10b zum Waggon 10d. Waggon 10b wird zurzeit über den nur zur Förderung dienenden Waggon 10a mit Material befüllt, welches dem Adapterwaggon 1 O' zugeführt wird. Je nach dem, aus welchen Transportmitteln bzw. Klassifizier- und Fraktioniermitteln dem Adapterwaggon 10' Material bzw. Materialien zugeführt werden, können die Aufnahmekästen des Waggons 10b simultan oder nacheinander bzw. alternierend mit Material befüllt werden, beispielsweise Schotter und Sand, um aus der Kette von Waggons eine Gleisbaustelle versorgen zu können.

Zu einem späteren Zeitpunkt kann sich beispielsweise eine solche Situation ergeben, dass der Waggon 10d und der Waggon 10e im Wesentlichen geleert sind. Diese Waggons können dann etwa aus dem Waggon 10b heraus wieder befüllt werden oder es kann die Gleisbaustelle unmittelbar aus dem Waggon 10b über die Waggons 10c, 10d, 10e und 10f hinweg mit Materialien versorgt werden. Man kann einen kontinuierlichen Be- und Entladezyklus implementieren, der ständig für einen hinreichenden Materialvorrat sorgt, so dass kontinuierlich die benötigten Materialien der Gleisbaustelle zugeführt werden können.

Das hier Gesagte gilt hier in entsprechender Weise für die Abfuhr von verschiedenen Materialien von einer Gleisbaustelle. In diesem Falle könnte der Adapterwaggon 10' beispielsweise von einer Gleisbehandlungseinrichtung her mit Materialien, beispielsweise zwei verschiedenen Aushubmaterialien (etwa Schottermaterial und Unterbaumaterial) beschickt werden. Die Förderrichtung F kann in beiden Fällen, also sowohl für die Materialzufuhr als auch für die Materialabfuhr, der Arbeitsrichtung eines Gleisbehandlungszugs bzw. einer Gleisbehandlungseinrichtung (d. h. der Fortbewegungsrichtung einer wandernden Gleisbaustelle) entsprechen.

Fig. 4 zeigt ein Beispiel für einen Gleisbehandlungszug wie erwähnt. 80 bezeichnet eine sich in einer Arbeitsrichtung A fortbewegende Gleisbehandlungseinrichtung, beispielsweise eine sogenannte Planumsverbesserungsmaschine, die eine Aushubkette 82 aufweist. Ausgehobenes Material (hier beispielsweise Schotter- und Erdbaustoffe bzw. Unterbaumaterial gemeinsam) wird über Fördereinrichtungen 84 an einen herkömmlichen Förder- und Silo-Waggon 11 übergeben, der zum Materialabtransport dient und beispielsweise der in einer der Arbeitsrichtung A entsprechenden Förderrichtung F nachlaufende Waggon einer Kette gleichartiger Förderwaggons jeweils mit einem Aufnahmekasten ist. Die Materialabfuhr kann entsprechend der Lehre der Patentschriften DE 32 19 025 C2 und EP 0 096 236 B2 erfolgen.

Die Gleisbehandlungseinrichtung 80 wird aus zwei als Zwischenspeicher dienenden Förder- und Silo-Waggons 10a und 10b der in den Fig. 1 bis 3 gezeigten Art mit zwei verschiedenen Materialien oder Materialfraktionen bedarfsweise versorgt, und zwar über mehrere Zwischenwaggons 90, 92 hinweg, die aufgeständerte Förderbänder 94 und ggf. eine oder mehrere Übergabe-Schurren 96, etwa für Schottermaterial, aufweisen. Der Zwischenwaggon 92 weist beim gezeigten Ausführungsbeispiel eine an sich bekannte Stopfeinrichtung auf. Der Waggon 90 kann als Träger für Antriebseinrichtungen, Motoren, Hydraulikpumpen, Generatoren usw. dienen.

Die als Zwischenspeicher dienenden Waggons 10a und 10b werden über eine als Siebungswagen bezeichenbare gleisgängige Sieb- oder Siebungseinrichtung (als bevorzugte Ausgestaltung einer Klassifizier- und Fraktioniereinrichtung) 200 mit den an der Gleisbaustelle benötigten Materialien wieder aufgefüllt. Die Materialien werden in im Wesentlichen beliebiger Reihenfolge bzw. in mehr oder weniger stark homogenen Mischungen über einen Zuführtrichter 202 dem Siebungswagen 200 zugeführt und über geeignete Fördermittel, insbesondere wenigstens ein Förderband, wenigstens einem Trennsieb des Siebungswagens zugeführt. Das in Fig. 4 durch eine symbolhaft dargestellte Siebtrommel 204 repräsentierte Trennsieb trennt die zugeführten Materialien gemäß wenigstens einer Siebkennlinie des Trennsiebs in zwei Fraktionen, beispielsweise eine Sandfraktion und eine Schotterfraktion, von denen die eine in die untere Kette von Aufnahmekästen und die andere in die obere Kette von Aufnahmekästen der Waggons 10a und 10b über geeignete Fördermittel und Übergabeförderbänder zugeführt wird. Selbst wenn momentan homogenes bzw. unvermischtes Material dem Zuführtrichter 202 eingegeben wird, durchläuft dieses Material gemäß dem hier gezeigten Ausführungsbeispiel zwingend das Trennsieb 204. Hierdurch wird hinsichtlich der Herbeischaffung der benötigten Materialien größte Flexibilität erreicht, ohne dass großer logistischer Aufwand erforderlich ist. Im Rahmen der Zwischenspeicherkapazität der Förder- und Silo-Waggons 10a und 10b ist es völlig egal, in welcher Reihenfolge bzw. in welchen Mischungsverhältnissen die benötigten Einzelmaterialien herantransportiert werden, es reicht aus, wenn die herbeigeschafften Materialien bezogen auf die Zwischenspeicherkapazität der Waggons 10a und 10b grob dem Materialverbrauchsverhältnis an der Gleisbehandlungseinrichtung 80 entsprechen. Insgesamt wird erreicht, dass große Mengen an unterschiedlichen Materialien der Gleisbaustelle zugeführt werden können, um entsprechende Baufortschritte (etwa erneute Gleisstrecke pro Stunde) zu ermöglichen.

Zur Herbeischaffung der Materialien, ggf. in voneinander ungetrennter und ggf. miteinander vermischter Form, können herkömmliche Förder- und Silo-Waggons 11 a, 11 b, 11 c und 11 d verwendet werden. Eine andere, in Fig. 5 dargestellte Möglichkeit ist, die beiden Ketten aus aneinander angeschlossenen Aufnahmekästen für - im Bedarfsfall - zwei verschiedene Materialien bzw. Materialfraktionen über den Siebungswagen 200' mittels Kübeltransportwaggons 100a, 100b und 100c zu versorgen, die jeweils eine Mehrzahl von Transportkübeln 102 aufweisen. Zur Entleerung der Kübel in einen Materialzuführtrichter 202 oder dergleichen des Siebungswaggons 200' können auf an sich bekannte Art und Weise Portalkräne 104 verwendet werden, von denen wenigstens einer entlang der Kette von Kübeltransportwaggons bewegbar ist. Die Kübel der Waggons können mit unterschiedlichen Materialien beladen sein, so dass mittels eines Waggons bzw. mittels einer Kette von aneinander gehängten Waggons gleichzeitig verschiedene Materialien dem Gleisbehandlungszug zugeführt werden können. Eine andere Möglichkeit ist, dass in einem jeweiligen Kübel mehrere verschiedene Materialien, ggf. als Mischung, herbeitransportiert werden.

Verwendet man entsprechend Fig. 4 mehrere Förder- und Silo-Waggons mit jeweils nur einem Aufnahmekasten, so können diese Aufnahmekästen jeweils mit verschiedenen Materialien gefüllt sein, wobei dann nach Entleerung beispielsweise des Waggons 11 c, der beispielsweise Schotter herbei transportiert hat, der dann über den Siebungswagen 200 beispielsweise in die untere Kette von Aufnahmekästen der Waggons 10a und 10b übergeben wurde, nachfolgend über den Waggon 11 c aus dem Waggon 11b ein anderes Material, beispielsweise Sand, über den Siebungswagen 200 der oberen Kette von Aufnahmekästen der Waggons 10a und 10b zugeführt wird. Eine andere Möglichkeit ist, dass ein einzelner Waggon, beispielsweise der Waggon 11 d, sowohl Schotter als auch Sand herbeitransportiert hat, welcher Materialien dann in dem Siebungswagen 200 durch Siebung mittels dem Trennsieb 204 voneinander getrennt werden.

Betreffend die Übergabe von Materialien in die Kette von Aufnahmekästen mittels des Siebungswaggons 200 bzw. 200' gemäß Fig. 4 und Fig. 5 ist noch darauf hinzuweisen, dass der Siebungswagen vorteilhaft mit mehreren, vorliegend mit zwei Übernahmebändern 70 und 72 ausgeführt ist, um so Material simultan in die obere Kette von Aufnahmekästen und in die Kette von unteren Aufnahmekästen einspeisen zu können.

Es wurde vorstehend erwähnt, das beispielsweise in die obere Kette von Aufnahmekästen Schotter und in die untere Kette von Aufnahmekästen Sand (PSS-Material) eingespeist wird. Stattdessen ist es selbstverständlich auch möglich, den Schotter in die obere Kette von Aufnahmekästen und den Sand in die untere Kette von Aufnahmekästen einzuspeisen, jedenfalls dann, wenn - dies ist bevorzugt - die oberen und unteren Aufnahmekästen jeweils für die Aufnahme aller im Zusammenhang mit Gleisbauarbeiten benötigten Materialien geeignet sind.

Was vorstehend anhand von Förder- und Silo-Waggons im Zusammenhang mit zwei übereinander angeordneten Aufnahmekästen und einer zur Trennung von zwei Fraktionen ausgelegten Klassifizier- und Funktioniereinrichtung erläutert wurde, lässt sich ohne weiteres auf Förder- und Silo-Waggons mit mehr als zwei Aufnahmekästen, beispielsweise drei Aufnahmekästen, und eine zur Trennung von mehr als zwei Fraktionen ausgelegte Klassifizier- und Fraktioniereinrichtung extrapolieren. Es lassen sich dabei drei oder mehr unterschiedliche Materialien oder Materialfraktionen voneinander ungetrennt (ggf. vermischt) und dem Bedarf entsprechend über eine entsprechende Klassifizier- und Fraktionsiereinrichtung, ggf. Siebungseinrichtung, der Gleisbaustelle zuführen. Man kann beispielsweise daran denken, Sand, Schotter einer ersten Körnung und Schotter einer zweiten, von der ersten Körnung verschiedenen Körnung voneinander ungetrennt, ggf. simultan, der Klassifizier- und Fraktioniereinrichtung zuführen, die dann entsprechende Materialfraktionen bereitstellt. Weitere Einsatzmöglichkeiten werden dem mit Gleisbauarbeiten vertrauten Fachmann ohne großes Nachdenken sofort einfallen. Der Fachmann wird auch sofort erkennen, dass das vorstehend anhand von Gleisbauarbeiten Erläuterte ohne weiteres auf Bauarbeiten im Zusammenhang mit jeder anderen Linienbaustelle, beispielsweise einer Straßenbaustelle, übertragbar ist.

Fig. 6 zeigt eine Ausführungsvariante der Gleisbehandlungseinrichtung 80 mit zwei Aushubketten 82a und 82b. Die Aufnahmekette 82b nimmt beispielsweise die Schotterbettung auf und die Aufnahmekette 82a nimmt beispielsweise den Schotterunterbau (etwa Erdbaustoffe) auf. Die von den Aushubketten aufgenommenen Materialien werden voneinander getrennt über Fördereinrichtungen 84a bzw. Fördereinrichtungen 84b in einen jeweils zugeordneten Aufnahmekasten 40g bzw. 42g eines Förder- und Silo-Waggons 10g übergeben, der ein in Arbeitsrichtung bzw. Förderrichtung A nachlaufender Waggon einer Kette von Waggons entsprechender Bauart ist. Der somit einer Kette von unteren Aufnahmekästen zugeführte Schotter und der somit einer Kette von oberen Aufnahmekästen zugeführte Unterbauaushub kann in einem kontinuierlichen Be- und Entladezyklus beispielsweise entsprechend Fig. 3 von der Gleisbaustelle abtransportiert werden. Es ist auch möglich, die Gleisbehandlungseinrichtung 80 mit einer Materialaufbereitungseinrichtung auszurüsten oder einen gesonderten Materialaufbereitungswaggon, etwazwischen der Schienenbehandlungseinrichtung 80 und der Kette von Silo- und Förderwaggons, vorzusehen, um den Aushub wenigstens einer der Förderketten nach Fraktionen oder Komponentenmaterialien zu trennen oder/und aufzuarbeiten und so Material oder Materialien oder Materialfraktionen zu gewinnen, die an der Gleisbaustelle wiederverwendet werden können, so dass dementsprechend weniger neues Material von der Zufuhrseite (Waggons 10a und 10b) zugeführt werden muss.

Mit den im Gleisbehandlungszug angeordneten beiden Aushubketten 82a und 82b gemäß Fig. 6 kann der gesamte Gleisschotter und der nicht ausreichend tragfähige Unterbau ausgebaut und in Arbeitsrichtung der Maschine über eine Förderbandanlage auf gleisfahrbare Transportfahrzeuge, im Falle der Fig. 6 die zweistöckigen Förder- und Silo-Waggons verladen und zu einer externen Aufbearbeitungsanlage transportiert oder komplett entsorgt werden. Um Material-, Transport- und Entsorgungskosten einzusparen, ist es vorteilhaft, wenn der ausgehobene Schotter in einer schienengängigen Schotteraufarbeitungseinrichtung des Gleisbehandlungszugs beispielsweise durch Absieben und Nachbrechen so weit aufgearbeitet wird, dass er je nach Verschmutzungsgrad für den Wiedereinbau in das Gleis geeignet ist und dementsprechend als Einbau-Material an einem entsprechenden Abschnitt des Gleisbehandlungszugs bereitgestellt wird. Bei stark verschmutztem Schotter, insbesondere Schotter mit lehmhaltigen Verschmutzungen, ergibt sich aber das Problem, dass stark bindiges Material am Schotter verbleibt, wobei sich Lehmbestandteile sowohl bei der Förderung als auch auf Siebanordnungen zu Lehmbollen (schotterähnlichen Kugeln) formen, die nicht abgesiebt werden können und damit die Aufarbeitung des Schotters in Frage stellen. Die Aufarbeitung des Schotters wird ferner durch fest an den Schotterkörnern anhaftende lehmartige und sonstige Verschmutzungen in Frage gestellt. Eine Lösung bietet hierzu die Integration einer Lehm-Ausscheidungseinrichtung sowie einer Schotter-Wascheinrichtung in den Gleisbehandlungszug. Die Lehm-Ausscheidungseinrichtung soll insbesondere dazu dienen, die erwähnten Lehmbollen aus dem Schotter zu entfernen. Die Wascheinrichtung dient dazu, am Schotter anhaftende Verschmutzungsbestandteile, beispielsweise anhaftender Lehm oder anhaftende Feinbestandteile, vom Schotter abzulösen.

Bei besonders starker Verunreinigung des Schotters durch Lehm kann es allerdings sein, dass man auf eine Wiederaufarbeitung des Schotters wegen zu hohem Zeitaufwand und eventuell nicht hinreichender Qualitätsergebnisse verzichtet und den ausgehobenen Schotter an der Recyclinganlage einschließlich der Lehm-Ausscheidungseinrichtung und der Wascheinrichtung vorbeiführt und einer externen Aufarbeitung bzw. der Deponierung zuführt. Eine externe Aufarbeitung ist insoweit vorteilhaft, als dass wiederverwendbare Stoffe vom verschmutzten Schotter getrennt werden können und damit (durch Reduzierung des Volumens des zu deponierenden Materials) die Deponiekosten gesenkt werden.

Wie anhand den Fig. 4 und 5 erläutert, kann man zur Sicherstellung einer einer hohen Arbeitsleistung entsprechenden Materialversorgung Materialien im gemischten Zustand herantransportieren. Die Materialversorgung mit beispielsweise zwei verschiedenen Baustoffen (etwa Planumskies [PSS] und Schotter) kann hierdurch vereinfacht werden und es werden Stoffwechselprobleme vermieden. Die Trennung der Stoffe erfolgt über ein zwischen der Stoffversorgungsseite und dem Materialeinbauabschnitt des Gleisbehandlungszugs zwischengeschaltetes Neustoff-Trennmodul, etwa die gleisgängigen Trennsiebe 204 bzw. 204' gemäß Fig. 4 und 5.

Nach der Trennung im Neustoff-Trennmodul können dem Schotter aber noch Feinbestandteile, insbesondere sandige Feinbestandteile, anhaften, die möglicherweise unerwünscht sind, beispielsweise weil sie in ihrer Gesamtmenge den technischen Lieferbedingungen eines Auftraggebers für Schotter widersprechen. Eine Lösung bietet hier eine dem Neustoff-Trennmodul nachgeschaltete Wasch-Einrichtung, die vorzugsweise als gleisfahrbares Modul ausgeführt ist.

Anhand den Fig. 7a und 7b wird im Folgenden ein Beispiel für einen erfindungsgemäßen Gleisbehandlungszug gegeben, der auf der Neumaterial-Zuführseite eines Materialeinbauabschnitts eine einer Neustoff-Trennanordnung nachgeschaltete Schotterwaschanordnung aufweist und auf der Materialabfuhr- und Wiederaufarbeitungsseite eines Materialaushubabschnitts des Gleisbehandlungszugs eine einer Schotter-Aufbereitungsanordnung nachgeschaltete Lehm-Ausscheidungseinrichtung und eine dieser nachgeschaltete Schotter-Wascheinrichtung aufweist.

Der in Fig. 7 gezeigte Gleisbehandlungszug weist folgende Waggons, Module bzw. Einheiten auf: Wenigstens ein der Abfuhr von Unterbaumaterialien oder Bettungsrückständen zur Entsorgung bzw. Wiederaufarbeitung dienender Silo- und Förder-Waggon A (beispielsweise entsprechend den aus den Schriften DE 32 19 025 C2 und EP 0 096 236 B2 bekannten Waggons); soweit erforderlich, wenigstens eine Antriebseinheit (wenigstens ein Antriebswagen) B mit hydraulischer Versorgung für weitere Module bzw. Einheiten des Gleisbehandlungszugs, insbesondere des Siebwagens, der Aushubketten und der Übergabeförderbänder, insbesondere auch der Übergabeförderbänder für Abraum zum Waggon A; ein Siebwagen C mit einer Brecheranlage, der ein Vorsieb (beispielsweise Doppeldeckersieb) mit Verstelleinrichtung zur Direktverladung (Bypass) bei Überschuss oder Schotterverschmutzung, einen Brecher zum Anspitzen des Schotters, und ein Nachsieb (beispielsweise ein Eindeckersieb) zum Aussieben von Unterkörnung aufweist; eine gleisgängige Schotterwaschanlage (Schotterwaschmodul oder Schotterwaschwagen) D mit einer Anlage zum Entfernen von Lehmbollen (nach Bedarf zuschaltbar), einem Hochdruck-Intensivbebrausungsreiniger (hier Zyklonreiniger genannt), einem Hochdruckwaschsieb, einer Wasseraufbereitungsanlage zur Wiederverwendung des Wassers in der Waschanlage oder/und zum Anfeuchten von zum Einbauen bestimmten PSS-Materials bzw. von Altschotter; eine gleisgängige Aushub- und Einbaumaschine E mit einer Aushubkette für den Altschotter (die Gleisbettung eines bestehenden Gleises) und einer Aushubkette für den Gleisunterbau des Gleises sowie Einbaueinrichtungen für den Wiederaufbau des Unterbaus bzw, des Schotter-Gleisbetts aus Neu-Material bzw. wiederaufgearbeitetem Alt-Material; ein Materialversorgungs- und Stopfmodul F mit Übergabeförderbändern und Material-Einwurftrichtern und wenigstens einer Stopfeinrichtung; ein Trennsieb- und Schotterwaschmodul G mit wenigstens einem Trennsieb zum Trennen gemischt angeliefertem Schotter- und PSS-Materials und einer Schotterwaschanlage zum Abwaschen von an den Schotterkörnern nach der Trennung anhaftenden sandigen Verunreinigungen; und wenigstens einen der Materialzuführung von PSS-Material (Planumskies) und Neuschotter dienenden Förder- und Silo-Waggons H, beispielsweise entsprechend den aus den Schriften DE 32 19 025 C2 und EP 0 096 236 B2 bekannten Waggons, wobei es aufgrund der Siebanlage des Moduls G an sich egal ist, ob das Material in getrennten Fraktionen oder als Kies-Schotter-Gemisch angeliefert wird. Vorliegend sind dem Trennsieb- und Waschmodul G allerdings keine Förder- und Silo-Waggons entsprechend den Waggons 10a und 10b gemäß Fig. 4 nachgeschaltet, so dass die Zwischenspeicherkapazität für voneinander schon getrennte Materialien relativ klein ist. Aus diesem Grunde sollte das Material als Materialmischung angeliefert werden, deren Mischverhältnis dem Bedarfsverhältnis an Neumaterialien beim Materialeinbau am Modul E entspricht.

Es sollte erwähnt werden, dass es sich bei der Darstellung der Fig. 7 weitgehend um eine schematische Darstellung handelt. Beispielsweise könnte der die Altschotter-Aushubkette 82b umfassende Abschnitt des Moduls E in Arbeitsrichtung A für eine problemlose Schotterförderung in Arbeitsrichtung zu verlängern sein. Wie im Folgenden noch näher erläutert, wird der Altschotter über in einem oberen Bereich des Zugs verlaufende Förderbänder in Arbeitsrichtung nach vorne befördert, wofür der Schotter entsprechend vertikal anzuheben ist. Hierzu könnte es zweckmäßig sein, die Förderbänder des Hauptaushubbands im Gelenkteil zwischen D und E tiefer zu legen. Die Übergabebänder für den Schotter verlaufen durch das obere Gelenkteil zwischen D und E.

Die Module, Einheiten bzw. Waggons A, B, C und D dienen zur Aushubabförderung und zum Recycling von Schotter und können gemeinsam als Aushubabförderungs- und Recyclinganlage angesprochen werden. Diese Anlage kann im Prinzip in Verbindung mit beliebigen Planumsverbesserungs- und Schotterreinigungsmaschinen verwendet werden.

Die Altschotter- und Unterbau-Aushubmaschine E kann im Prinzip von beliebiger Bauart sein, insbesondere hinsichtlich der Ausbildung der Aushubeinrichtungen (Aushubketten) und der Planumsschutzschicht- und Schotter-Einbaueinrichtung. Die Unterbau-Aushubkette 82a kann vorzugsweise auch zum Ausheben von Schotter verwendet werden, so dass die Aushubketten 82b und 82b für eine besonders große Arbeitsleistung parallel eingesetzt werden können, wenn nur der Schotter zu erneuern bzw. zu reinigen ist, der Unterbau des Gleises aber nicht erneuert wird.

Das Stopf- und Neumaterial-Übergabemodul F kann mit wenigstens einem Schotter-Silo und wenigstens einem PSS-Material-Silo ausgeführt sein, wobei die Silos ggf. durch einen entsprechend groß dimensioniertem Schotter-Einwurftrichter und einen entsprechend groß dimensionierten PSS-Material-Einwurftrichter gebildet sein können (PSS = Planumsschutzschicht).

Im Folgenden wird der Materialfluss für Neu-Material und Alt-Material erläutert, wobei von einem Einsatz des Gleisbehandlungszugs als Planumsverbesserungszug (es werden der Schotter und der Unterbau eines Gleises erneuert) ausgegangen wird. Von der Altschotter-Aushubkette 82b (sowie ggf. von der Aushubkette 82a unter Vermittlung eines die Verbindung zu den Schotter-Förderbändern 84b herstellenden Übergabeförderers) wird der Altschotter über Schotter-Förderbänder 84b-1, 84b-2, 84b-3 in eine Schotter-Siebanlage 300 (beispielsweise für Schotter 24/60) zugeführt, die beispielsweise ein Zweidecker-Sieb (vorzugsweise der Fingersieb-Bauart) aufweist. Siebrückstände werden über Förderbänder 302 und 304 dem wenigstens einen Waggon A (entspricht dem Waggon 11 der Fig. 4) zugeführt, zusammen mit dem abgeführten Abraum (vor allem Unterbau-Altmaterial), wie noch erläutert wird. Am Ende des Förderbands 84b-3 ist eine Bypass-Förderanordnung vorgesehen, die es ermöglicht, den Altschotter nicht der Siebanlage 300, sondern über die Förderbänder 304 dem Abraum und damit dem Waggon A zuzuführen, wenn die Wiederaufarbeitung des Schotters aufgrund zu starker Verschmutzung oder Beschädigung nicht sinnvoll oder nicht möglich ist.

Das ausgehobene Unterbau-Material wird von der Aushubkette 82a über Förderbänder 84a-1, 84a-2, 84a-3, 84a-4 den zum Waggon A führenden Abraum-Förderbändern 304 zugeführt.

Von der Siebanlage 300 führt ein Förderband 306 zu einer Schotter-Nachbrechanlage 308. Der gebrochene Schotter wird über ein Förderband 310 einer Nachsiebungs-Anlage 312 (beispielsweise für Schotter 24/60) zugeführt, in der Unterkörnungen, insbesondere durch das Nachbrechen im Brecher 308 entstandene Unterkörnungen, ausgesiebt werden. Die Siebrückstände (Unterkörnungen bzw. Nachsiebrückstände) werden über Förderbänder 314, ggf. umfassend die Förderbänder 302, den Abraum-Förderbändern 304 und damit dem Abraum-Waggon A zugeführt.

Der einer Soll-Körnung entsprechende, also der von der Siebanlage 312 (beispielsweise als Eindecker-Sieb ausgeführt) nicht ausgesiebte Schotter wird über Förderbänder 316 einer Lehmbollen-Ausscheidungseinrichtung 320 zugeführt, die auch als Lehmtoner bezeichnet wird. Der Lehmtoner weist wenigstens eine Stachelwalze auf, die mit einer oder mehreren (beispielsweise zwei) zugeordneten Gummiwalzen oder Schaumgummiwalzen zusammenwirkt und Lehmbollen aus dem Schotter ausscheidet, und zwar auch Lehmbollen, die eine der Sollkörnung des Schotters entsprechende Größe haben und damit durch Sieben nicht ausgeschieden werden können. Die Lehmbollen werden von den Stacheln der Stachelwalze aufgespiest, vom Schotter entfernt und dann von der Stachelwalze abgestreift. Es kann ein Bypass vorgesehen sein, der es ermöglicht, den Schotter am Lehmtoner vorbeizuführen, etwa wenn der Schotter nicht oder nur gering verlehmt ist.

Der von den Lehmbollen befreite Schotter wird einem sogenannten Zyklonwäscher 322 zugeführt, in dem der Schotter in einer Fallstrecke von unten intensiv mit rotierenden Hochdruck-Wasserstrahlen bebraust wird, um starke Verschmutzungen zu entfernen. Durch Verwirbelungen wird Grobschmutz wirkungsvoll von den Schotterkörnern gelöst. Der Schotter fällt beispielsweise auf eine rotierende, Hochdruckdüsen aufweisende Scheibe, und wird dann fliehkraftbedingt nach radial außen geschleudert. Es kann ein Bypass vorgesehen sein, der es ermöglicht, den Schotter am Zyklonwäscher vorbeizuführen, wenn der Schotter weniger stark verschmutzt ist. Die Anordnung kann derart sein, dass ein den Lehmtoner 320 und den Zyklonwäscher 322 gemeinsam umgehender Bypass vorgesehen ist.

Der Schotter, ggf. nach Passieren des Lehmtoners 320 oder/und des Zyklonwäschers 322, wird dann auf ein Hochdruck-Waschsieb 326 gegeben, auf dem der Schotter unter Rüttel- oder Schwingbewegungen des Waschsiebs gefördert und von unten und oben intensiv mit Wasser bebraust wird.

Im Bereich des Hochdruck-Waschsiebs 326 sind im Modul D ferner ein Waschwasser-Absetzbecken mit einer Entwässerungsrinne sowie (bei 330) ein Wassertank und eine Waschwasseraufbereitungsanlage vorgesehen. Die Wasseraufbereitung ist vorzugsweise wie folgt: Das vom Zyklonwäscher 322 bzw. vom Hochdruck-Waschsieb 326 abgeführte Abwasser wird in das Waschwasser-Absetzbecken gegeben, so dass Festbestandteile, insbesondere Schlamm, sich absetzen können. In einem oberen Niveaubereich des im Absetzbecken enthaltenen Waschwassers wird Wasser entnommen und dem Wassertank oder/und der Waschwasseraufbereitung zugeführt. Über eine in das Absetzbecken integrierte Entwässerungsrinne wird Schlamm einer Schlammzentrifuge 324 zugeführt, um den Schlamm aus dem Wasser auszuscheiden. Das vom Schlamm befreite Wasser wird von der Schlammzentrifuge dem Wassertank oder/und der Waschwasseraufbereitung zugeführt. Vorzugsweise sind ein eigener Frischwasser-Tank und ein eigener Brauchwasser-Tank vorgesehen. Von dem Brauchwasser-tank oder/und direkt von der Waschwasseraufbereitung können Leitungen in den Bereich der Schotter-Aushubkette 82b bzw. der Unterbau-Aushubkette 82a geführt sein, um zur Vermeidung von Staubentwicklung den Altschotter vor dem Ausheben bewässern zu können. Ferner können Leitungen in den Bereich des Planumsschutzschicht-Einbauteils des Moduls E geführt sein, um PSS-Material für den Einbau anfeuchten zu können.

Der wieder aufgearbeitete und im Modul D wenigstens einer Wasch- bzw. Abwaschbehandlung unterzogene Altschotter, im Folgenden auch Recycling-Schotter genannt, wird über Förderbänder 332-1, 332-2, 332-3, 332-4 und 332-5 einem Schotter-Einwurftrichter 334 zugeführt, der gleichzeitig als Schottersilo dient. Die Schotter-Einbaueinrichtung des Einbauteils des Moduls E bezieht aus diesem Einwurftrichter bedarfsweise sowohl Recyclingschotter als auch Neuschotter.

Die Versorgung mit Neu-Material erfolgt auf die folgende Weise. Das aus dem wenigstens einen Waggon H (entspricht dem Waggon 11 d der Fig. 4) abgezogene Material, in der Regel eine Mischung aus Neuschotter und Planumskies (PSS-Material) wird über einen Übergabeförderer 340 in eine Siebanlage 204" (beispielsweise für Schotter 24/60) gegeben, die beispielsweise mit wenigstens einem Fingersieb ausgeführt ist. Das durch die Siebanlage als Siebrückstand hindurchgehende PSS-Material wird über Förder- bzw. Übergabebänder 342-1, 342-2 und 342-3 in einen PSS-Material-Einwurftrichter 344 gegeben, der ggf. ebenfalls Silofunktion erfüllt. Die . Planumsschutzschicht-Einbaueinrichtung des Moduls E bezieht bedarfsweise PSS-Materials aus diesem Einwurftrichter.

Der durch die Siebanlage 204" vom PSS-Material abgesiebte Schotter wird über ein Förderband 346 in eine Schotterwaschanlage 350 des Moduls G zugeführt, die beispielsweise ein Hochdruck-Waschsieb entsprechend dem Waschsieb 326 aufweist. Das Modul G ist ferner mit wenigstens einem Wassertank, einem Waschwasser-Absetzbecken, einer Entwässerungsrinne, einer Schlammzentrifuge und einer Waschwasseraufbereitung ausgeführt. Eine Intensivvorwäsche vermittels eines Zyklonwäschers oder dergleichen wird für das Schotter-Neumaterial in der Regel nicht erforderlich sein. Das Modul kann hinsichtlich der Schotterwaschanlage und den dieser zugeordneten Zusatz-Einrichtungen aber wie das Modul D ausgeführt sein.

Der gewaschene Schotter wird über Förderbänder 352-1 und 352-2 dem Schotter-Einwurftrichter 334 zugeführt.

Man kann auch einen eigenen Schotter-Einwurftrichter für den Recycling-Schotter und einen eigenen Einwurftrichter für den Neuschotter vorsehen, beispielsweise wenn man Recycling-Schotter und Neuschotter in einem gewissen Mischungsverhältnis einbauen möchte.

Möchte man die durch zwei Schotterwaschanlagen, nämlich eine Recycling-Schotter-Waschanlageundeinen Neuschotter-Waschanlagebedingten Investition- und Unterhaltkosten vermeiden, so kann man den Gleisbehandlungszug auch mit nur einer einzigen Schotterwaschanlage ausführen. Dieser Schotterwaschanlage wird dann durch entsprechende Förderbänder sowohl der wiederaufgearbeitete, ggf. von Lehmbollen befreite Altschotter als auch der Neuschotter zugeführt. Hierzu wäre es besonders zweckmäßig, die Schotterwaschanlage in das Modul E, vorzugsweise im Bereich des bzw. der Schotter-Einwurftrichter, zu integrieren. Möchte man mit einer herkömmlichen Aushub- und Einbaumaschine E auskommen, so könnte man beispielsweise daran denken, über eine geständerte Förderbandanordnung den Neuschotter zuerst in Arbeitsrichtung nach vorne über das Modul E zur Wascheinrichtung 322, 326 des Moduls D zuzuführen, wo er gemeinsam mit dem wieder aufgearbeiteten Altschotter gewaschen bzw. abgewaschen wird. Durch entsprechende Silos kann man dafür sorgen, dass der Wascheinrichtung Altschotter und Neuschotter in einem gewissen Mischungsverhältnis zugeführt wird.

Betreffend die Waschanlage 350 sollte noch erwähnt werden, dass man auch einen Bypass zur Umgehung der Waschanlage vorsehen kann, so dass im Fall einer Anlieferung von sortenreinem, nicht mit PSS-Material vermischtem Schotter ggf. auf eine Waschbehandlung verzichtet werden kann. Betreffend den in den Waschanlagen 350 und 322, 326 anfallenden Schlamm kann vorgesehen sein, dass dieser dem PSS-Neumaterial zugeführt wird, um mit diesem eingebaut zu werden. Die Waschwasseraufbereitung kann vermieden werden oder der Aufwand für die Waschwasseraufbereitung kann zumindest klein gehalten werden, wenn man benutztes Waschwasser zur Anfeuchtung des einzubauenden Unterbaumaterials bzw. zur Anfeuchtung des auszuhebenden bzw. ausgehobenen Schotters verwendet. Im Gleisbehandlungszug mitgeführtes Frischwasser wird dann vorrangig für das Waschen des Schotters, nicht aber für die Anfeuchtung des Unterbaumaterials bzw. des Schotters verwendet.

Fig. 8 zeigt eine Ausführungsvariante des Gleisbehandlungszugs betreffend die Schotteraufarbeitung. Der entsprechend dem Ausführungsbeispiel der Fig. 7 in Arbeitsrichtung, also gemäß Fig. 8 von rechts nach links, über die in Fig. 8 gezeigten Aggregate hinweg transportierte Altschotter wird einer ersten Siebanlage 400 zugeführt, die vorliegend als Doppeldecker-Sieb ausgeführt ist. In der Siebanlage werden eine größere Körnung, etwa die Körnung 35 bis 60, und eine kleinere Körnung, etwa die Körnung 35 bis 20, voneinander getrennt. Von 100 % zugeführtem Schotter werden dabei, je nach Qualität des Altschotters, beispielsweise 25 bis 30 % Siebrückstände (Abraum) über ein Förderband 402 in Arbeitsrichtung A zur Entsorgung abtransportiert. Die größere Körnung (beispielsweise 70 % der Schotter-Restmenge) wird zuerst einer Lehmausscheidungsanlage 420 (auch als Lehmtoner bezeichenbar) und von dieser einer Brechanlage 408 zugeführt. Die entsprechenden Förderbänder sind mit 404 und 406 bezeichnet. Für den Fall, dass der Schotter nicht oder nur geringfügig mit Lehm verschmutzt ist, kann die Schotterfraktion mit der größeren Körnung über ein Förderband 405 (Bypass, in Fig. 8 gestrichelt dargestellt) am Lehmtoner 420 vorbei dem Förderband 406 und damit der Brechanlage 408 zugeführt werden.

Die nach der Siebanlage 400 vorliegende Schotterfraktion mit der kleineren Körnung wird über ein Förderband 410 am Lehmtoner 420 und an der Brechanlage 408 vorbei geführt. Auf dieses Förderband 410 wird auch der im Brecher 408 behandelte Schotter zugeführt, die beiden Fraktionen (die nachgebrochene Schotterfraktion mit der größeren Körnung und die Schotterfraktion mit der kleineren Körnung) werden also wieder zusammengeführt. Aus dem Brecher 408 wird typischerweise eine gewisse Menge an Rückständen (Abraum) abgeführt (beispielsweise 5 % der zugeführten Schottermenge), vorliegend auf das Förderband 402. Auch vom Lehmtoner 420 ausgeschiedener Lehm (insbesondere Lehmbollen) werden beim vorliegenden Ausführungsbeispiel auf das Abraum-Förderband 402 gegeben.

Die wieder zusammengeführten Fraktionen werden anschließend über ein Förderband 411 einer Nachsiebungsanlage 412 zugeführt, um Feinbestandteile abzusieben. Bei den Feinbestandteilen handelt es sich vor allem auch um durch das Nachbrechen entstandene Bestandteile, insbesondere Absplitterungen.

Bei der Nachsiebanlage 412 handelt es sich vorzugsweise um ein Zweideckersieb mit zwei verschiedenen Maschenweiten. Die auf den Sieben verbleibenden Fraktionen werden aber nach dem Sieben wieder zusammengeführt, um dann - im Regelfall - gemeinsam über eine Fördereinrichtung 414 einer Waschanlage 426 zugeführt zu werden. Die Verwendung von zwei Siebdecks, ggf. auch mehr Siebdecks, in der Nachsiebanlage 412 ermöglicht eine größere Verarbeitungskapazität der Siebanlage.

Es kommt sowohl für die Siebanlage 412 als auch für die Siebanlage 400 in Betracht, mehr Siebdecks vorzusehen, je nach Kapazitätsanforderungen. Beispielsweise könnte man das obere Siebdeck der Siebanlage 400, das im Beispielsfall die Körnung 35 bis 60 aussiebt, durch zwei Siebe für die Körnungen 60 bis 55 und 55 bis 35 ersetzen, deren ausgesiebte Fraktionen aber anschließend wieder zur im Regelfall dem Toner 420 und dem Brecher 408 zuzuführenden Schotterfraktion zusammengeführt werden. Entsprechendes gilt für das untere Siebdeck, das im Beispielsfall die Körnung 35 bis 20 aussiebt. Es fällt jeweils eine durch ein oberes Sieb durchfallende Körnung auf ein tiefer liegendes Sieb, bis auf das unterste Sieb, durch das der abzuführende Abraum fällt. Im Falle der Siebanlage 412 werden ebenfalls die Siebrückstände (Abraum) über das Förderband 402 in Arbeitsrichtung A abtransportiert.

Wie schon erwähnt, wird die nach der Siebanlage 412 verbleibende Schotterfraktion im Regelfall der Waschanlage 426 zugeführt, um Fein- und Feinstbestandteile des Schotters abzuwaschen und damit einen Schotter quasi mit Neuschotterqualität bereitzustellen. An die Waschanlage 426 können sich noch weitere Waschaggregate anschließen.

Es kann vorgesehen sein, dass für guten Altschotter (insbesondere sauberen Altschotter) die betreffende Schotterfraktion vermittels entsprechender Bypass-Förderbänder (in Fig. 8 gestrichelt dargestellt) am Lehmtoner 420 oder/und am Brecher 408 oder/und an der Nachsiebanlage 412 oder/und an der Waschanlage 426 vorbeigeführt wird. Die in Fig. 8 dargestellte Schotteraufbereitungsanordnung kann deshalb optimal auf die jeweiligen Boden- und Schotterverhältnisse eingestellt werden, und es ist eine optimale Anpassung an unterschiedliche Arbeitssituationen möglich, beispielsweise Planumsverbesserung einerseits und Bettungserneuerung andererseits.

Vorteile der in Fig. 8 gezeigten Anordnung sind insbesondere eine höhere Leistung des Lehmtoners 420 und des Brechers 408, da diesen nur die Schotterfraktion mit der größeren Körnung zugeführt wird. Nur diese Schotterfraktion braucht im Normalfall nachgebrochen werden, um die Schottersteine scharfkantiger zu machen. Da sich der Lehm in der Siebanlage 400 in der Regel zu Lehmbollen mit einer Größe etwa entsprechend der größeren Schotterfraktion zusammenrollt, wird der Lehm in erster Linie in der Schotterfraktion mit der größeren Körnung enthalten sein, so dass es in der Regel ausreicht, nur diese Schotterfraktion der Lehmausscheidungsbehandlung zu unterziehen.

Da die Brecheranlage 408 und der Lehmtoner 420 nur die größere Fraktion zugeführt bekommen, lassen sich diese Anlagen besser im Hinblick auf ein optimales Lehmausscheidungs- bzw. Brechergebnis einstellen, und es ergibt sich ein geringerer Verschleiß und damit eine höhere Standzeit. Insgesamt kann mehr Schotter pro Zeiteinheit aufbereitet werden. Auch die Verluste an Schotter sind reduziert, da die Schotterfraktion mit der kleineren Körnung nicht gebrochen wird, also keine Verluste an dieser Körnung auftreten.

Fig. 9 zeigt in den Teilfiguren 9a) und 9b) schematisch weitere Ausführungsbeispiele des Gleisbehandlungszugs. 440 bezeichnet einen Frischwasserwagen. 442 bezeichnet einen Antriebswagen. 444 bezeichnet einen Wasseraufbereitungswagen. 446 bezeichnet einen Siebungs- und Waschwagen. 448 bezeichnet einen gleisgängigen Drallbrecher und 450 bezeichnet ein gleisgängiges Vorsieb, die ggf. jeweils auf einem eigenen oder auf einem gemeinsamen Wagen angeordnet sein können. 452 bezeichnet eine gleisgängige Aushub- und PSS-Einbaueinrichtung. 454 bezeichnet ein Stopfteil, das ebenfalls der Einrichtung 452 zugehörig sein kann. 456 bezeichnet ein Antriebsmodul. 458 bezeichnet einen Übergabewagen, der Neumaterialien in Empfang nimmt.

Aus der aus der Figur ersichtlichen Anordnung der verschiedenen Komponenten des Gleisbehandlungszugs relativ zueinander und in Bezug auf die Arbeitsrichtung A ergibt sich der Verlauf von die verschiedenen Materialien und Materialfraktionen transportierenden Förderbändern. So wird der ausgehobene Altschotter in Arbeitsrichtung A zuerst der Siebanlage 450 und dann über den Drallbrecher 448 der Sieb- und Wascheinrichtung 446 zugeführt. Von dieser wird der aufbereitete Schotter dann entgegen der Arbeitsrichtung der Schottereinbaustelle im Bereich der Einrichtung 452 zugeführt.

Ein Unterschied zwischen den beiden Gleisbehandlurigszügen der Fig. 9a) und 9b) liegt in der Anordnung des Frischwasserwagens 440. Gemäß Fig. 9a) wird das Frischwasser 440 über eine Frischwasserleitung 460 dem Waschwagen 446 zugeführt, und zwar entgegen der Arbeitsrichtung A. Verunreinigtes Waschwasser wird über eine Leitung 462 in Arbeitsrichtung A dem Wasseraufbereitungswagen 444 zugeführt. Von dem Wasseraufbereitungswagen 444 wird gereinigtes Brauchwasser über eine Leitung 464 der PSS-Material-Einbaustelle bzw. PSS-Material-Einbaueinrichtung im Bereich des Moduls 452 zugeführt, um das PSS-Material bedarfsweise anzufeuchten. Ferner kann über eine von der Leitung 464 abzweigende Leitung 465 gereinigtes Brauchwasser dem Waschmodul 446 zugeführt werden, um Frischwasser zu ersetzen. Beispielsweise kann vorgesehen sein, dass der zu waschende Schotter zuerst mehrere Brauchwasser verbrausende Düsenreihen und dann mehrere Frischwasser verbrausende Düsenreihen passiert, beispielsweise drei Brauchwasser-Düsenreihen und dann drei Frischwasser-Düsenreihen. Durch das Brauchwasser wird gewissermaßen eine "Vorwäsche" und das Frischwasser gewissermaßen eine "Hauptwäsche" erzielt.

Von dem Wasseraufbereitungsmodul 444 kann Brauchwasser ferner über eine Leitung 466 dem Modul 452 zugeführt werden, um dort auf den noch nicht ausgehobenen Altschotter bzw. das Planum versprüht zu werden, um Staubemissionen beim Ausheben zu vermeiden bzw. zu reduzieren.

Nasse Rückstände, insbesondere Schlamm, werden über Fördereinrichtungen, ggf. Leitungen 468, 469 und 470 von den Modulen 444 und 446 in Arbeitsrichtung A abtransportiert, um, ggf. zusammen mit anderen Rückständen, entsorgt zu werden.

Gemäß Fig. 9a) ist der Frischwasserwaggon 440 in Arbeitsrichtung A vor dem Antriebswagen 442 angeordnet, so dass von der Materialabfuhrseite (Entsorgungsseite) der Frischwasservorrat aufgefüllt werden kann. Gemäß Fig. 9b) ist der Frischwasserwaggon 440 auf der Neumaterial-Zuführseite angeordnet, so dass von dieser Seite her Nachschub an Frischwasser dem Waggon zugeführt werden kann. Bei dieser Anordnung des Frischwasserwaggons wird das Frischwasser über eine Leitung 460' in Arbeitsrichtung A dem Waschmodul 446 zugeführt, wobei in Fig. 9b) auch die Möglichkeit aufgezeigt ist, dass Frischwasser aus der Leitung 460' zur Anfeuchtung des PSS-Materials dem Modul 452 zugeführt wird.

Fig. 10 zeigt beispielhaft zwei Ausführungsmöglichkeiten für den Wasseraufbereitungswagen 444 hinsichtlich der Anordnung von zwei so genannten Schrägklärern 500a und 500b. Entsprechend der in Fig. 9 gezeigten Konfiguration des Gleisbehandlungszugs wird den Schrägförderern 500a und 500b über Leitungen 462 in Arbeitsrichtung A Schmutzwasser zugeführt, das vor dem Eintritt in die Klärer mit Ausflockungsmittel versetzt wird, beispielsweise mittels einer Dosiereinrichtung 502, die in das Leitungssystem 462 einbezogen ist. Das mit dem Ausflockungsmittel versetzte Schmutzwasser tritt in schräg verlaufende Röhren in einem Wasserbecken des jeweiligen Schrägklärers ein. In den in Fig. 10 schematisch angedeuteten Röhren kommt es zur Ausflockung der Schmutzbestandteile. Das ausgeflockte Material setzt sich auf einem Boden bzw. einer dort befindlichen Fördereinrichtung 504a bzw. 504b ab und wird dann aus einem Auslass 506a bzw. 506b abgegeben, beispielsweise in einen Zulauftrichter 508a bzw. 508b bzw. 508 einer zum Pumpen von Schlamm und dergleichen geeigneten Pumpe, die in Fig. 10 selbst nicht dargestellt ist. Das ausgeflockte Material wird dann über eine Leitung 468 in Arbeitsrichtung A zur Entsorgung abgeführt.

Geklärtes Brauchwasser wird aus den Schrägklärern in einem oberen Bereich des Wasserbeckens abgezogen und über Leitungen 464, 466 entgegen der Arbeitsrichtung A zur weiteren Verwendung zugeführt.

Fig. 11 zeigt eine alternative Anordnung der Komponenten 400, 420, 408, 412 und 426 in Bezug auf die Arbeitsrichtung A, nämlich entsprechend der Ausführung des Gleisbehandlungszugs gemäß Fig. 9. Ansonsten entspricht das Ausführungsbeispiel der Fig. 11 dem Ausführungsbeispiel der Fig. 8.

Ein beispielsweise den Wasseraufbereitungswaggon 444 aufweisender Gleisbehandlungszug wird sich bei der Gleisbehandlung bevorzugt kontinuierlich in Arbeitsrichtung A bewegen. Es kann dann aufgrund sich längs der Gleisstrecke ändernder Gleisüberhöhung zu einer Anregung des in den Wasseraufbereitungsaggregaten enthaltenen Wassers zu Quer-Schwappbewegungen kommen, die die Wasseraufbereitung stören könnten. Auch ist eine Anregung von Längs-Schwappbewegungen des Wassers aufgrund von sich änderndem Gefälle bzw. sich ändernder Steigung der Gleisstrecke nicht ausgeschlossen, die ebenfalls störend sein könnte. Möglicherweise werden auch Wasseraufbereitungsaggregate verwendet, die in einer vorgegebenen Stellung bezogen auf die Horizontalebene angeordnet sein müssen, um ordnungsgemäß zu funktionieren.

Fig. 12 zeigt schematisch eine Möglichkeit auf, wie ein automatischer Niveauausgleich beispielsweise in Querrichtung entsprechend einer auftretenden Gleisüberhöhung erreicht werden kann. Gezeigt ist ein Waggon 550 mit einer vermittels hydraulischer Stellzylindern 552 und 554 in Querrichtung verschwenkbaren Plattform 556. Ein entsprechendes Schwenklager ist symbolhaft bei 558 gezeigt. Der Waggon weist eine Sensoreinrichtung auf, die eine Ist-Lage der Plattform 556 bezogen zu einer Soll-Horizontalstellung erfasst. Auf Grundlage des Messergebnisses der Sensoreinrichtung werden die hydraulischen Stellzylinder 552 und 554 derart mit Hydrauliköl beaufschlagt, dass die Plattform 556 in einer waagrechten (horizontalen) Position gehalten wird, so dass auf der Plattform befindliche Aggregate, insbesondere die erwähnten Wasseraufbereitungsaggregate (etwa Schrägklärer), in einer waagrechten Position gehalten werden. In entsprechender Weise könnte man auch einen Ausgleich in Schienenlängsrichtung vorsehen.

Geht man von den Verhältnissen in der Bundesrepublik Deutschland aus, so ergibt sich bei einem Schienenabstand von 1,435 Metern ein maximaler Ausgleichsbedarf von etwa 200 mm entsprechend der maximal auftretenden Gleisüberhöhung.

Fig. 13 zeigt einen nach dem Prinzip der Fig. 12 ausgeführten Wasseraufbereitungswaggon 444 mit wenigstens einem Wasseraufbereitungsaggregat 500, das unter Vermittlung der Plattform 556 in Querrichtung schwenkbar ist. Die Schmutzwasserzufuhr und, soweit vorgesehen, die Beimischung eines Ausflockungsmittels erfolgt vorzugsweise oberhalb des eigentlichen Wasseraufbereitungsaggregats 500, beispielsweise in einem Bereich 570. Fig. 13a zeigt einen Zustand ohne Gleisüberhöhung. Die Plattform 556 befindet sich in einer Horizontalstellung parallel zu einem Boden oder Rahmen 572 des Waggons. Fig. 13b zeigt einen Zustand mit Gleisüberhöhung. Der Boden oder Rahmen 572 des Waggons ist dementsprechend gegenüber einer Horizontalebene geneigt, nicht aber die Plattform 556, die weiterhin ihre Soll-Horizontalstellung einnimmt.

Nach einem Aspekt der Erfindung wird unter anderem eine Gleisbehandlungsmaschine bzw. ein Gleisbehandlungszug zur Erneuerung des Gleisunterbaus oder/und der Gleisbettung einer Gleisstrecke vorgeschlagen. Vorzugsweise ist eine Wiederaufbereitung des ausgebauten, ggf. stark verschmutzten, Gleisschotters vorhandener Gleisanlagen vorgesehen. Die Gleisbehandlungsmaschine bzw. der Gleisbehandlungszug ist vorzugsweise in Modulbauweise ausgeführt und kann vorteilhaft ein Modul "Schotterwaschanlage" und ein Modul "Wasseraufbereitungsanlage" oder ein Modul "Schotterwaschanlage mit Wasseraufbereitungsanlage" aufweisen. Die Wasseraufbereitungsanlage ermöglicht eine Wiederverwendung des Wassers sowohl innerhalb des Waschkreislaufes als auch im Aufgabenbereich der Gleisbehandlungsmaschine.

Der aus einzelnen Modulen aufgebaute Gleisbehandlungszug ist sowohl zur Unterbauverbesserung als auch zur Gleisbettungsreinigung in bestehenden Gleisanlagen einsetzbar. Unterbaumaterial oder/und Gleisschotter wird aus dem Gleis, vorzugsweise unter rollendem Rad, mit ggf. standardmäßigen Aushubketten aufgenommen und über Förderbänder zur Verladung oder zu den einzelnen Aufarbeitungsmodulen zur Wiederaufarbeitung gefördert, vorzugsweise in Arbeitsrichtung.

Das Aushubmodul lässt vorzugsweise eine getrennte Verladung von Unterbaumaterial und Altschotter zu. Beide Fraktionen können in geeigneten Förder- und Silo-Waggons getrennt verladen und abgefördert werden.

Ein weiteres Arbeitsmodul besteht beispielsweise aus einer Zweidecker-Siebmaschine (Fingersieb/Maschensieb), mit der der ausgebaute und zur Wiederverwendung geeignete Schotter sowohl in der ersten als auch in der zweiten Stufe von losen Verunreinigungen getrennt und gleichzeitig in zwei Körnungen klassifiziert wird. Die Siebrückstände werden dem Abraum zugeführt und verladen. Das Arbeitsmodul weist ferner einen Brecher auf, der die Aufgabe hat, Schottersteine zumindest ab einer vorgegebenen Körnung einer Brechbehandlung zu unterziehen, um einen regelmäßig geforderten scharfkantigen Zustand (wie Neuschotter) herzustellen. Vorzugsweise wird nur eine Fraktion größerer Körnung, nicht aber eine Fraktion kleinerer Körnung dem Brecher zugeführt, so dass die Fraktion kleinerer Körnung im Brecher nicht zerstört wird. Die kleinere Fraktion kann vorzugsweise über einen Bypass der nachgebrochenen Fraktion wieder zugeführt werden.

In einem weiteren Arbeitsmodul wird die resultierende Schotterfraktion über eine weitere Siebanlage nochmals behandelt, insbesondere um die beim Brechvorgang abgesplitterten oder gelösten Teile abzusieben und damit die Qualität des recycelten Schotters weiter zu verbessern. Das Absiebgut kann den anderen Rückständen zugeführt werden. Der resultierende Schotter wird im Regelfall einem weiteren, eine Schotterwaschanlage aufweisenden Arbeitsmodul zugeführt. Bevorzugt ist aber vorgesehen, dass der Schotter bei geringerem Verschmutzungsgrad oder/und bei untergeordneten Gleisanlagen über einen Bypass an der Schotterwaschanlage vorbeigeführt und unmittelbar zur Wiederverwendung dem Einbauteil der Gleisbehandlungsmaschine zugeführt werden kann.

Die Schotterwaschanlage ermöglicht, dass für den wiederaufgearbeiteten Gleisschotter eine sehr hohe Qualität, bis zu Neuschotterqualität, erreicht wird und demgemäß höchste Anforderungen stellenden technischen Lieferbedingungen genügt. Die Schotterwaschanlage kann ein oder mehrere Waschsiebe aufweisen, auf denen vermittels Hochdruckdüsen dem Schotter anhaftender, durch Sieben nicht lösbarer Schmutz von diesem entfernt werden kann. Dem wenigstens einen Waschsieb kann vorteilhaft wenigstens eine Waschzentrifuge vorgeschaltet sein. Bevorzugt ist ein bedarfsweise zuschaltbarer Lehmtoner vorgesehen, um auch durch Lehm stark verschmutzten Schotter aufarbeiten zu können.

Bevorzugt ist ein weiteres Arbeitsmodul vorgesehen, das eine Aufarbeitung von beim Waschvorgang verschmutztem Wasser ermöglicht, um so die Zuführung von Frischwasser zu reduzieren. Das verschmutzte Wasser wird beispielsweise in einem so genannten Klärer unter Zusetzung vog Flockungsmittel zumindest soweit gereinigt, dass es zusammen mit Frischwasser in der Waschanlage verwendet werden kann. Das aufbereitete Brauchwasser kann vorteilhaft auch zur Anfeuchtung von Planumssand oder für den staubfreien Ausbau von Altschotter verwendet werden. Der Verbrauch von Frischwasser kann durch diese Art der Wasser-Weiterverwendung stark reduziert werden, beispielsweise um 80 bis 90 %. Da das Wasser im Arbeitskreislauf verbleibt, tritt keine Umweltverschmutzung auf. Der Austrag (Schlamm) kann über Pumpen dem übrigen Aushub (Abraum) und Siebrückständen für den normalen Abtransport zugeführt werden.

Das Wasseraufbereitungsmodul kann vorteilhaft mit zwei Schrägklärern ausgeführt sein. Gegenüber nur einem Schrägklärer mit größerer Länge ist es vorteilhaft, zwei kürzere Schrägklärer zu verwenden, da mit zunehmender Länge des Schrägklärers der Reinigungseffekt geringer wird. Ferner ergibt sich der Vorteil, dass bei einer Funktionsstörung eines der Klärer, beispielsweise bei Ausfall eines Schlammaustragbandes, mit entsprechend geringerer Leistung mit dem anderen Schrägklärer weitergearbeitet werden kann. Auch ist der Einbau von zwei kürzeren Klärern beispielsweise auf einem Standard-Bahnwagen konstruktiv einfacher als der Einbau nur eines längeren Klärers.

Die vorstehend angesprochenen Arbeitsmodule können auch als straßenfahrbare Module zum Recycling von Abbruchmaterialien ausgeführt sein.

## Patentansprüche

1. Schotterbetterneuerungsverfahren, bei dem das Schotterbett eines Gleises ausgehoben wird, der ausgehobene Altschotter aufbereitet wird und das Gleisbett unter Verwendung von aus der Aufbereitung des ausgehobenen Altschotters resultierendem, aufbereitetem Altschotter wieder aufgebaut wird, wobei die Aufbereitung des ausgehobenen Altschotters **gekennzeichnet ist durch**:
- Unterziehen des Altschotters wenigstens einer Fraktionierungsbehandlung, **durch** die aus dem Altschotter wenigstens eine Schotterfraktion eines Korngrößenbereichs kleinerer Korngrößen und wenigstens eine Schotterfraktion eines Korngrößenbereichs größerer Korngrößen gewonnen wird, ggf. unter Abtrennen wenigstens einer Rückstandsfraktion;
- Unterziehen der Schotterfraktion des Korngrößenbereichs größerer Korngrößen wenigstens einer zum Wiederherstellen eines scharfkantigen Schotterzustands ausgelegten Brecherbehandlung, ggf. unter Abtrennen einer Rückstandsfraktion;
- Zusammenführen der der Brecherbehandlung unterzogenen Schotterfraktion des Korngrößenbereichs größerer Korngrößen und der keiner Brecherbehandlung unterzogenen Schotterfraktion des Korngrößenbereichs kleinerer Korngrößen zu wenigstens einer Schotterfraktion eines Korngrößenbereichs kleinerer und größerer Korngrößen; und
- Bereitstellen der zusammengeführten Schotterfraktion des Korngrößenbereichs kleinerer und größerer Korngrößen als aufbereiteter Altschotter.

2. Verfahren nach Anspruch 1, **dadurch gekennzeichnet, dass** es ferner umfasst: Unterziehen der zusammengeführten Schotterfraktion des Korngrößenbereichs kleinerer und größerer Korngrößen wenigstens einer Waschbehandlung.

3. Verfahren nach Anspruch 1 oder 2, **dadurch gekennzeichnet, dass** die zusammengeführte Schüttfraktion des Korngrößenbereichs kleinerer und größerer Korngrößen wenigstens einer Abtrennbehandlung zum Abtrennen wenigstens einer Rückstandsfraktion unterzogen wird.

4. Verfahren nach Anspruch 2 und 3, **dadurch gekennzeichnet, dass** die zusammengeführte Schotterfraktion des Korngrößenbereichs kleinerer und größerer Korngrößen nach der Abtrennbehandlung der Waschbehandlung unterzogen wird.

5. Verfahren nach einem der Ansprüche 1 bis 4, jedenfalls nach Anspruch 2, **dadurch gekennzeichnet, dass** die zusammengeführte Schotterfraktion im Rahmen der Waschbehandlung zuerst eine erste Waschanordnung (322) passiert, in der die zusammengeführte Schotterfraktion unter Fliehkrafteinwirkung Waschwasser ausgesetzt wird oder/und einer Hochdruck-Bebrausung mit Waschwasser ausgesetzt wird und dann eine zweite Waschanordnung (326) passiert, in der die zusammengeführte Schotterfraktion auf einem Waschsieb Hochdruck-Waschwasser-Strahlen ausgesetzt wird.

6. Verfahren nach einem der Ansprüche 1 bis 4, jedenfalls nach Anspruch 2, **dadurch gekennzeichnet, dass** die zusammengeführte Schotterfraktion im Rahmen der Waschbehandlung eine Waschanordnung (322) passiert, in der die zusammengeführte Schotterfraktion unter Fliehkrafteinwirkung Waschwasser ausgesetzt wird oder/und einer Hochdruck-Bebrausung mit Waschwasser ausgesetzt wird.

7. Verfahren nach Anspruch 5 oder 6, **dadurch gekennzeichnet, dass** die zusammengeführte Schotterfraktion in der der Waschanordnung (322) bzw. in der ersten Waschanordnung (322) eine Bebrausungszone durchfällt, in der mehrere, vorzugsweise rotierende Hochdruck-Waschwasserstrahlen auf die zusammengeführte Schotterfraktion einwirken.

8. Verfahren nach Anspruch 6, **dadurch gekennzeichnet, dass** die Hochdruck-Waschwasserstrahlen von wenigstens einer rotierenden Düsenanordnung abgegeben werden, wobei vorzugsweise eine rotierende Düsenanordnung unterhalb der Bebrausungszone angeordnet ist und rotierende Hochdruck-Waschwasserstrahlen nach oben richtet.

9. Verfahren nach einem der Ansprüche 1 bis 4, jedenfalls nach Anspruch 2, **dadurch gekennzeichnet, dass** die zusammengeführte Schotterfraktion im Rahmen der Waschbehandlung eine . Waschanordnung (326; 350) passiert, in der die Schotterfraktion auf einem Waschsieb Hochdruck-Waschwasser-Strahlen ausgesetzt wird.

10. Verfahren nach einem der Ansprüche 5, 7 bis 9, **dadurch gekennzeichnet, dass** das Waschsieb zum Fördern und Wenden von Körnern der zusammengeführten Schotterfraktion bewegt wird und dass Hochdruck-Waschwasser-Strahlen sowohl von oben als auch von unten auf die auf dem Sieb befindliche zusammengeführte Schotterfraktion gerichtet werden.

11. Verfahren nach einem der Ansprüche 1 bis 10, **dadurch gekennzeichnet, dass** die Schotterfraktion des Korngrößenbereichs größerer Korngrößen vor der Brecherbehandlung oder/und die zusammengeführte Schotterfraktion des Korngrößenbereichs kleinerer und größerer Korngrößen vor der Waschbehandlung oder/und der Altschotter vor der Fraktionierungsbehandlung einer Lehmausscheidungsbehandlung unterzogen wird.

12. Verfahren nach Anspruch 11, **dadurch gekennzeichnet, dass** im Rahmen der Lehm-Ausscheidungsbehandlung wenigstens eine Stachelwalze verwendet wird, um Lehmbollen von der Schotterfraktion des Korngrößenbereichs größerer Korngrößen oder/und von der zusammengeführten Schotterfraktion oder/und vom Altschotter abzutrennen.

13. Verfahren nach einem der Ansprüche 1 bis 12, **dadurch gekennzeichnet, dass** der Altschotter vor oder/und während dem Ausheben durch Besprühen mit Wasser angefeuchtet wird.

14. Verfahren nach Anspruch 12 oder 13, **dadurch gekennzeichnet, dass** die Lehm-Ausscheidungsbehandlung oder/und das Besprühen des Altschotters mit Wasser im Rahmen eines diese Schritte vorsehenden Gesamtverfahrens nur bedarfsweise durchgeführt wird.

15. Verfahren nach einem der Ansprüche 1 bis 14, **dadurch gekennzeichnet, dass** das Verfahren zur Bereitstellung von Schotter-Einbaumaterial an einer entlang einer Linie fortschreitenden Baustelle (im Folgenden als Linienbaustelle bezeichnet) dient, und dass der Altschotter und die Schottertraktionen entlang der Linie transportiert werden.

16. Verfahren nach Anspruch 15, **dadurch gekennzeichnet, dass** die Linienbaustelle eine Gleisbaustelle ist

17. Verfahren nach Anspruch 16, **dadurch gekennzeichnet, dass** es unter Einsatz eines schienengängigen Gleisbehandlungszugs durchgeführt wird, der Einrichtungen zur Durchführung der Verfahrensschritte ausweist.

18. Verfahren nach einem der Ansprüche 1 bis 17, **dadurch gekennzeichnet, dass** die Fraktionierungsbehandlung oder/und die Abtrennbeharidlung eine Siebungsbehandlung ist, die vorzugsweise mittels wenigstens einer Mehr-Decker-Siebeinrichtung, ggf. Zwei-Decker-Siebeinrichtung, durchgeführt wird.

19. Verfahren nach wenigstens einem der Ansprüche 1 bis 18, **dadurch gekennzeichnet, dass** es die Aufbereitung von im Rahmen des Verfahrens benutzten Wassers, ggf. Waschwassers, umfasst.

20. Verfahren nach Anspruch 19, **dadurch gekennzeichnet, dass** im Rahmen der Aufbereitung des Wassers wenigstens ein Schrägklärer eingesetzt wird, der schräg von oben nach unten verlaufende Röhren in einem Wasserbecken aufweist, denen mit einem Ausflockungsmittel versetztes Schmutzwasser zugeführt wird, wobei ausgeflocktes Material im Bereich eines Bodens des Wasserbeckens abtransportiert und geklärtes Wasser in einem oberen Bereich des Wasserbeckens abgezogen wird.

21. Verfahren nach Anspruch 18 oder 19, **dadurch gekennzeichnet, dass** wenigstens ein Wasseraufbereitungsaggregat, ggf. der Schrägklärer, zur Durchführung der Wasseraufbereitung in eine Soll-Horizontalstellung gebracht wird bzw. in dieser Soll-Horizontalstellung gehalten wird.

22. Verfahren nach Anspruch 21, **dadurch gekennzeichnet, dass** das Wasseraufbereitungsaggregat Teil eines gleisgängigen oder straßengängigen Wagens ist.

23. Verfahren nach Anspruch 22, **dadurch gekennzeichnet, dass** zur Durchführung der Wasseraufbereitung durch Verstellen des Wasseraufbereitungsaggregats relativ zu einem Wagenrahmen in die Soll-Horizontalstellung eine an einer momentanen Gleisposition des gleisgängigen Wagens vorliegende Gleisüberhöhung ausgeglichen wird.

24. Verfahren nach Anspruch 22 oder 23, **dadurch gekennzeichnet, dass** zur Durchführung der Wasseraufbereitung durch Verstellen des Wasseraufbereitungsaggregats relativ zu einem Wagenrahmen in die Soll-Horizontalstellung ein an einer momentanen Gleisposition des gleisgängigen Wagens vorliegende Gleissteigung bzw. ein dort vorliegendes Gleisgefälle ausgeglichen wird.

25. Verfahren nach einem der Ansprüche 1 bis 24, jedenfalls rückbezogen auf Anspruch 15, **dadurch gekennzeichnet, dass** nasse Rückstände der Waschbehandlung bzw. der Wasseraufbereitung, insbesondere Schlamm bzw. ausgeflocktes Material, zur Entsorgung zusammen mit anderen Rückständen längs der Linie abtransportiert werden.

26. Verfahren nach einem der Ansprüche 1 bis 25, **dadurch gekennzeichnet, dass** zur Waschbehandlung eingesetztes Waschwasser zur Anfeuchtung von Abraummaterial oder/und Einbaumaterial eingesetzt wird.

27. Verfahren nach einem der Ansprüche 1 bis 26, **dadurch gekennzeichnet, dass** das Schotterbett unter zusätzlicher Verwendung von Neuschotter wieder aufgebaut wird.

28. Gleisbehandlungszug zur Durchführung des Verfahrens nach einem der Ansprüche 1 bis 27, umfassend:
- wenigstens eine schienengängige Schotteraushubeinrichtung zum Ausheben des Schotterbettes eines Gleises,
- wenigstens eine schienengängige Schottereinbaueinrichtung zum Einbau von Schotter unter ein Gleis,
- wenigstens eine gleisgängige Fraktioniereinrichtung (400), der Altschotter zuführbar und von der wenigstens eine Schotterfraktion eines Korngrößenbereichs kleinerer Korngrößen und wenigstens eine Schotterfraktion eines Korngrößenbereichs größerer Korngrößen sowie ggf. wenigstens eine Rückstandsfraktion abführbar sind,
- wenigstens eine gleisgängige Brechereinrichtung (408), der die Schotterfraktion des Korngrößenbereichs größerer Korngrößen zuführbar und von der wenigstens eine wenigstens einer Brecherbehandlung unterzogene Schotterfraktion sowie ggf. wenigstens eine Rückstandsfraktion abführbar ist und die dafür ausgeführt ist, einen scharfkantigen Schotterzustand wiederherzustellen,
- wenigstens eine zuggebundene Fördereinrichtung (404, 405, 406, 410), mittels der die jeweilige Schotterfraktion den genannten Einrichtungen zuführbar bzw. von diesen abführbar ist, wobei die Schotterfraktion des Korngrößenbereichs kleinerer Korngrößen und die wenigstens einer Brecherbehandlung unterzogene Schotterfraktion unter Vermittlung der Fördereinrichtung zu wenigstens einer Schotterfraktion eines Korngrößenbereichs kleinerer und größerer Korngrößen zusammenführbar sind.

29. Gleisbehandlungszug nach Anspruch 28, umfassend wenigstens eine gleisgängige Wascheinrichtung (322, 326, 350), wobei auf dem Zug mittels wenigstens einer Förderanordnung verschmutzter Schotter der Wascheinrichtung (322, 326 bzw. 350) zuführbar und von der Wascheinrichtung wenigstens einer Wasch- oder Abwaschbehandlung unterzogener Schotter abführbar ist.

30. Gleisbehandlungszug nach Anspruch 28 oder 29, umfassend wenigstens eine gleisgängige Lehmausscheidungseinrichtung (320), wobei auf dem Zug mittels wenigstens einer Förderanordnung mit Lehm verschmutzter, insbesondere Lehmbollen enthaltender Schotter der Lehmausscheidungseinrichtung (320) zuführbar und von der Lehmausscheidungseinrichtung wenigstens einer Lehmausscheidungsbehandlung unterzogener Schotter abführbar ist.

31. Gleisbehandlungszug nach nach einem der Ansprüche 28 bis 30, **gekennzeichnet durch** eine gleisgängige Abtrenneinrichtung (412), der vermittels der Fördereinrichtung (410) die zusammengeführte Schotterfraktion des Korngrößenbereichs kleinerer und größerer Korngrößen zuführbar ist und von der vermittels der Fördereinrichtung (414, 402) wenigstens eine Schotter-Nutzfraktion und wenigstens eine Rückstandsfraktion abführbar ist.

32. Gleisbehandlungszug nach einem der Ansprüche 28 bis 31, jedenfalls nach Anspruch 29 und 30, **gekennzeichnet durch** die gleisgängige Wascheinrichtung (426), der vermittels der Fördereinrichtung (414) verschmutzter Schotter zuführbar und von der vermittels der Fördereinrichtung wenigstens eine gewaschene Schotter-Nutzfraktion abführbar ist, ggf. zu der gleisgebundenden Einbaueinrichtung oder einer Einbaustelle, oder/und **gekennzeichnet durch** die gleisgängige Lehmausscheidungseinrichtung (420), die zwischen die Fraktioniereinrichtung (400) und die Brechereinrichtung (408) oder vor die Wascheinrichtung geschaltet oder schaltbar ist.

33. Gleisbehandlungszug nach Anspruch 32, **dadurch gekennzeichnet, dass** die Fördereinrichtung (404, 405, 414) dafür ausgelegt ist, wahlweise die Schüttgut-Nutzfraktion an der Wascheinrichtung vorbei direkt zu einer Einbaueinrichtung bzw. Einbaustelle zuzuführen.

34. Gleisbehandlungszug nach einem der Ansprüche 32 oder 33, **dadurch gekennzeichnet, dass** die Lehmausscheidungseinrichtung (320) wenigstens eine Stachelwalze aufweist, die - ggf. im Zusammenwirken mit wenigstens einer zugeordneten Elastikwalze - Lehmbollen von der Schotterfraktion des Korngrößenbereichs größerer Korngrößen oder/und von der zusammengeführten Schotterfraktion oder/und vom Altschotter abtrennen kann.

35. Gleisbehandlungszug nach einem der Ansprüche 28 bis 34, **gekennzeichnet durch** eine Schotter-Befeuchtungseinrichtung zum Befeuchten des Schotters eines Schotterbetts vor dem Ausheben durch die Schotteraushubeinrichtung (82b; 82a, 82b) oder/und zum Befeuchten ausgehobenen Schotters in oder/und nach der Schotteraushubeinrichtung.

36. Gleisbehandlungszug nach Anspruch 35, **dadurch gekennzeichnet, dass** die Schotter-Befeuchtungseinrichtung wenigstens eine Wasser-Aufsprühanordnung aufweist.

37. Gleisbehandlungszug nach einem der Ansprüche 28 bis 36, jedenfalls nach Anspruch 29 und 35, **gekennzeichnet durch** wenigstens ein der Wascheinrichtung (322, 326; 350) oder/und der Schotter Befeuchtungseinrichtung zugeordnetes Wasserreservoir.

38. Gleisbehandlungszug nach einem der Ansprüche 28 bis 37, jedenfalls nach Anspruch 29, **gekennzeichnet durch** eine der Wascheinrichtung (322, 326; 350) zugeordnete Wasseraufbereitungseinrichtung..

39. Gleisbehandlungszug nach einem der Ansprüche 28 bis 38, jedenfalls nach Anspruch 29, **dadurch gekennzeichnet, dass** die Wascheinrichtung wenigstens eine erste Waschanordnung (322) aufweist, in der die zusammengeführte Schotterfraktion unter Fliehkrafteinwirkung Waschwasser aussetzbar ist oder/und einer Hochdruck-Bebrausung mit Waschwasser aussetzbar ist, oder/und wenigstens eine zweite Waschanordnung (326; 350) aufweist, in der die zusammengeführte Schotterfraktion auf einem Waschsieb Hochdruck-Waschwasser-Strahlen aussetzbar ist.

40. Gleisbehandlungszug nach Anspruch 39, **dadurch gekennzeichnet, dass** die erste Waschanordnung (322) eine Schotter-Fallstrecke aufweist, die eine Bebrausungszone umfasst, in der die zusammengeführte Schotterfraktion mehreren, vorzugsweise rotierenden Hochdruck-Waschwasserstrahlen aussetzbar ist.

41. Gleisbehandlungszug nach Anspruch 40, **dadurch gekennzeichnet, dass** die erste Waschanordnung (322) wenigstens eine rotierende Düsenanordnung aufweist, wobei vorzugsweise eine rotierende Düsenanordnung unterhalb der Bebrausungszone angeordnet ist und dafür geeignet ist, rotierende Hochdruck-Waschwasserstrahlen nach oben zu richten.

42. Gleisbehandlungszug nach einem der Ansprüche 39 bis 41, **dadurch gekennzeichnet, dass** das Waschsieb zum Fördern und Wenden der Schotterkörner bewegbar ist und dass Hochdruck-Waschwasser-Strahlen sowohl von oben als auch von unten auf die auf dem Sieb befindliche zusammengeführte Schotterfraktion richtbar sind.

43. Gleisbehandlungszug nach einem der Ansprüche 28 bis 42, **dadurch gekennzeichnet, dass** die Fördereinrichtung dafür ausgelegt ist, die Schüttgutfraktion des Korngrößenbereichs größerer Korngrößen wahlweise an der Brechereinrichtung (408) vorbei direkt mit der Schüttgutfraktion des Korngrößenbereichs kleinerer Korngrößen zusammenzuführen.

## Claims

1. Method for renewing the ballast bed, in which the ballast bed of a track is lifted out, the old ballast which has been lifted out is processed and the track bed is built up again using processed old ballast resulting from the processing of the old ballast which has been lifted out, wherein the processing of the old ballast which has been lifted out is **characterised by**:
- subjecting the old ballast to at least one fractionation treatment, by which at least one ballast fraction of a grain size range of smaller grain sizes and at least one ballast fraction of a grain size range of larger grain sizes is obtained from the old ballast, optionally with separation of at least one residue fraction;
- subjecting the ballast fraction of the grain size range of larger grain sizes to at least one crusher treatment designed to restore a sharp-edged ballast state, optionally with separation of a residue fraction;
- combining the ballast fraction of the grain size range of larger grain sizes subjected to the crusher treatment and the ballast fraction of the grain size range of smaller grain sizes, which has not been subjected to any crusher treatment, to form at least one ballast fraction of a grain size range of smaller and larger grain sizes; and
- providing the combined ballast fraction of the grain size range of smaller and larger grain sizes as processed old ballast.

2. Method according to claim 1, **characterised in that** it also comprises: subjecting the combined ballast fraction of the grain size range of smaller and larger grain sizes to at least one washing treatment.

3. Method according to claim 1 or 2, **characterised in that** the combined ballast fraction of the grain size range of smaller and larger grain sizes is subjected to at least one separation treatment for separating at least one residue fraction.

4. Method according to claim 2 and claim 3, **characterised in that** the combined ballast fraction of the grain size range of smaller and larger grain sizes, after the separation treatment, is subjected to the washing treatment.

5. Method according to any one of claims 1 to 4, in any case according to claim 2, **characterised in that** the combined ballast fraction, in the course of the washing treatment, firstly passes through a first washing arrangement (322), in which the combined ballast fraction is subjected to washing water under the action of centrifugal force or/and high pressure spraying with washing water and then passes through a second washing arrangement (326), in which the combined ballast fraction is subjected to high pressure washing water jets on a washing screen.

6. Method according to any one of claims 1 to 4, in any case according to claim 2, **characterised in that** the combined ballast fraction, in the course of the washing treatment, passes through a washing arrangement (322), in which the combined ballast fraction is subjected to washing water under the action of centrifugal force or/and is subjected to high pressure spraying with washing water.

7. Method according to either claim 5 or claim 6, **characterised in that** the combined ballast fraction in the washing arrangement (322) or in the first washing arrangement (322) falls through a spraying zone, in which a plurality of preferably rotating high pressure washing water jets act on the combined ballast fraction.

8. Method according to claim 6, **characterised in that** the high pressure washing water jets are discharged from at least one rotating nozzle arrangement, a rotating nozzle arrangement preferably being arranged below the spraying zone and directing rotating high pressure washing water jets upwardly.

9. Method according to any one of claims 1 to 4, in any case according to claim 2, **characterised in that** the combined ballast fraction, in the course of the washing treatment, passes through a washing arrangement (326; 350), in which the ballast fraction is subjected to high pressure washing water jets on a washing screen.

10. Method according to any one of claims 5, 7 to 9, **characterised in that** the washing screen is moved to convey and turn grains of the combined ballast fraction and **in that** high pressure washing water jets are directed from above and from below onto the combined ballast fraction located on the screen.

11. Method according to any one of claims 1 to 10, **characterised in that** the ballast fraction of the grain size range of larger grain sizes before the crusher treatment or/and the combined ballast fraction of the grain size range of smaller and larger grain sizes before the washing treatment or/and the old ballast before the fractionation treatment are subject to a clay separation treatment.

12. Method according to claim 11, **characterised in that**, in the course of the clay separation treatment, at least one spiked roller is used to separate clay clumps from the ballast fraction of the grain size range of larger grain sizes and/or from the combined ballast fraction or/and from the old ballast.

13. Method according to any one of claims 1 to 12, **characterised in that** the old ballast is moistened by spraying with water before or/and during the lifting out.

14. Method according to either claim 12 or claim 13, **characterised in that** the clay separation treatment or/and the spraying of the old ballast with water is carried out only as necessary in the course of an overall method providing these steps.

15. Method according to any one of claims 1 to 14, **characterised in that** the method is used for providing ballast incorporation material at a construction site progressing along a line (designated a line construction site below) and **in that** the old ballast and the ballast fractions are transported along the line.

16. Method according to claim 15, **characterised in that** the line construction site is a track construction site.

17. Method according to claim 16, **characterised in that** it is carried out using a track-running track treating train, which has devices for carrying out the method steps.

18. Method according to any one of claims 1 to 17, **characterised in that** the fractionation treatment or/and the separation treatment is a screening treatment, which is preferably carried out by means of at least one multi-deck screening device, optionally a two-deck screening device.

19. Method according to at least one of claims 1 to 18, **characterised in that** it comprises the processing of water, optionally washing water, used in the course of the method.

20. Method according to claim 19, **characterised in that** in the course of the processing of the water, at least one oblique clarifying device is used, which has tubes extending obliquely from the top down in a water basin, to which tubes dirty water, to which a flocculating agent has been added, is supplied, flocculated material being transported away in the region of a base of the water basin and clarified water being removed in an upper region of the water basin.

21. Method according to either claim 18 or claim 19, **characterised in that** at least one water processing unit, optionally the oblique clarifying device, is brought into a desired horizontal position for carrying out the water processing or is held in this desired horizontal position.

22. Method according to claim 21, **characterised in that** the water processing unit is part of a track-running or street-running wagon.

23. Method according to claim 22, **characterised in that** to carry out the water processing, by moving the water processing unit relative to a wagon frame into the desired horizontal position, a track superelevation present at an instantaneous track position of the track-running wagon is compensated.

24. Method according to either claim 22 or claim 23, **characterised in that** to carry out the water processing, by moving the water processing unit relative to a wagon frame into the desired horizontal position, a track uphill slope present at an instantaneous track position of the track-running wagon or a track downhill slope present there is compensated.

25. Method according to any one of claims 1 to 24, in any case referring back to claim 15, **characterised in that** wet residues of the washing treatment or the water processing, in particular mud or flocculated material are transported away along the line for disposal together with other residues.

26. Method according to any one of claims 1 to 25, **characterised in that** washing water used for the washing treatment is used for moistening excavation material or/and incorporation material.

27. Method according to any one of claims 1 to 26, **characterised in that** the ballast bed is built up again with additional use of new ballast.

28. Track treatment train for carrying out the method according to any one of claims 1 to 27, comprising:
- at least one track-running ballast lift-out device for lifting out the ballast bed of a track,
- at least one track-running ballast incorporation device for incorporating ballast under a track,
- at least one track-running fractionation device (400), to which old ballast can be supplied and from which at least one ballast fraction of a grain size range of smaller grain sizes and at least one ballast fraction of a grain size range of larger grain sizes and optionally at least one residue fraction can be removed,
- at least one track-running crusher device (408), to which the ballast fraction of the grain size range of larger grain sizes can be supplied and from which at least one ballast fraction subjected to at least one crusher treatment and optionally at least one residue fraction can be removed and which is designed to restore a sharp-edged ballast state,
- at least one track-bound conveying device (404, 405, 406, 410), by means of which the respective ballast fraction can be supplied to said devices or can be removed therefrom, wherein the ballast fraction of the grain size range of smaller grain sizes and the ballast fraction subjected to at least one crusher treatment can be combined with the aid of the conveying device to form at least one ballast fraction of a grain size range of smaller and larger grain sizes.

29. Track treatment train according to claim 28, comprising at least one track-running washing device (322, 326, 350), wherein, on the train, soiled ballast can be supplied by means of at least one conveying arrangement to the washing device (322, 326 or 350) and ballast subjected to at least one washing or washing off treatment can be removed from the washing device.

30. Track treatment train according to claim 28 or 29, comprising at least one track-running clay separation device (320), wherein, on the train, ballast soiled with clay, in particular containing clay clumps can be supplied by means of at least one conveying arrangement to the clay separation device (320) and ballast subjected to at least one clay separation treatment can be removed from the clay separation device.

31. Track treatment train according to any one of claims 28 to 30, **characterised by** a track-running separation device (412) to which the combined ballast fraction of the grain size range of smaller and larger grain sizes can be supplied by means of the conveying device (410) and from which at least one useful ballast fraction and at least one residue fraction can be removed by means of the conveying device (414, 402).

32. Track treatment train according to any one of claims 28 to 31, in any case according to claim 29 and 30, **characterised by** the track-running washing device (426), to which soiled ballast can be supplied by means of the conveying device (414) and from which at least one washed useful ballast fraction can be removed by means of the conveying device, optionally to the track-bound incorporation device or a construction site, or/and **characterised by** the track-running clay separation device (420) which is connected or can be connected between the fractionation device (400) and the crusher device (408) or upstream from the washing device.

33. Track treatment train according to claim 32, **characterised in that** the conveying device (404, 405, 414), is designed to selectively supply the useful bulk goods fraction past the washing device directly to an incorporation device or construction site.

34. Track treatment train according to either claim 32 or claim 33, **characterised in that** the clay separation device (320) has at least one spiked roller, which - optionally in cooperation with at least one associated resilient roller - can separate clay clumps from the ballast fraction of the grain size range of larger grain sizes or/and from the combined ballast fraction or/and from the old ballast.

35. Track treatment train according to any one of claims 28 to 34, **characterised by** a ballast moistening device for moistening the ballast of a ballast bed prior to lifting out by the ballast lift-out device (82b; 82a, 82b) or/and for moistening lifted out ballast in or/and downstream from the ballast lift-out device.

36. Track treatment train according to claim 35, **characterised in that** the ballast moistening device has at least one water spray-on arrangement.

37. Track treatment train according to any one of claims 28 to 36, in any case according to claim 29 and 35, **characterised by** at least one water reservoir associated with the washing device (322, 326; 350) or/and the ballast moistening device.

38. Track treatment train according to any one of claims 28 to 37, in any case according to claim 29, **characterised by** a water processing device associated with the washing device (322, 326; 350).

39. Track treatment train according to any one of claims 28 to 38, in any case according to claim 29, **characterised in that** the washing device has at least a first washing arrangement (322), in which the combined ballast fraction can be subjected to washing water under the action of centrifugal force or/and can be subjected to a high pressure spraying with washing water, or/and has at least a second washing arrangement (326; 350), in which the combined ballast fraction can be subjected to high pressure washing water jets on a washing screen.

40. Track treatment train according to claim 39, **characterised in that** the first washing arrangement (322) comprises a ballast drop section, which comprises a spraying zone, in which the combined ballast fraction can be subjected to a plurality of preferably rotating high pressure washing water jets.

41. Track treatment train according to claim 40, **characterised in that** the first washing arrangement (322) has at least one rotating nozzle arrangement, wherein a rotating nozzle arrangement is preferably arranged below the spraying zone and is suitable to direct rotating high pressure washing water jets upwardly.

42. Track treatment train according to any one of claims 39 to 41, **characterised in that** the washing screen can be moved to convey and turn the ballast grains and **in that** high pressure washing water jets can be directed from above and from below onto the combined ballast fraction located on the screen.

43. Track treatment train according to any one of claims 28 to 42, **characterised in that** the conveying device is designed to selectively combine the bulk goods fraction of the grain size range of larger grain sizes past the crusher device (408), directly with the bulk goods fraction of the grain size range of smaller grain sizes.

## Revendications

1. Procédé de renouvellement de la couche de ballast, dans lequel la couche de ballast d'une voie est déblayée, l'ancien ballast déblayé est régénéré et le ballast de la voie est reconstitué moyennant l'utilisation de l'ancien ballast régénéré, résultant de la régénération de l'ancien ballast déblayé, la régénération de l'ancien ballast déblayé étant **caractérisée par** :
- un traitement de l'ancien ballast par au moins un traitement de fractionnement, par lequel est extraite de l'ancien ballast au moins une fraction de ballast avec une granulométrie de grains plus fins et au moins une fraction de ballast avec une granulométrie de grains plus gros, le cas échéant moyennant la séparation d'au moins une fraction de résidus ;
- un traitement de la fraction de ballast avec la granulométrie de grains plus gros par au moins un traitement de concassage, prévu pour reconstituer un ballast à arêtes vives, le cas échéant moyennant la séparation d'une fraction de résidus ;
- un regroupement de la fraction de ballast avec la granulométrie de grains plus gros, ayant subi le traitement de concassage, et de la fraction de ballast avec la granulométrie de grains plus fins, n'ayant pas subi de traitement de concassage, pour obtenir au moins une fraction de ballast avec une granulométrie de grains plus fins et de grains plus gros ; et
- une mise à disposition de la fraction de ballast regroupée avec la granulométrie de grains plus fins et de grains plus gros sous forme d'ancien ballast régénéré.

2. Procédé selon la revendication 1, **caractérisé en ce qu'**il comporte en outre un traitement de la fraction de ballast regroupée avec la granulométrie de grains plus fins et de grains plus gros par au moins un traitement de lavage.

3. Procédé selon la revendication 1 ou 2, **caractérisé en ce que** la fraction de ballast regroupée avec la granulométrie de grains plus fins et de grains plus gros est soumise à au moins un traitement de séparation pour séparer au moins une fraction de résidus.

4. Procédé selon les revendications 2 et 3, **caractérisé en ce que** la fraction de ballast regroupée avec la granulométrie de grains plus fins et de grains plus gros est soumise, après le traitement de séparation, à un traitement de lavage.

5. Procédé selon l'une des revendications 1 à 4, en tout cas selon la revendication 2, **caractérisé en ce que**, dans le cadre du traitement de lavage, la fraction de ballast regroupée passe d'abord à travers un premier dispositif de lavage (322), dans lequel la fraction de ballast regroupée est exposée à l'eau de lavage moyennant l'action de la force centrifuge, et/ou est exposée à une projection d'eau de lavage à haute pression, et passe ensuite à travers un deuxième dispositif de lavage (326), dans lequel la fraction de ballast regroupée est exposée sur un crible de lavage à des jets d'eau de lavage à haute pression.

6. Procédé selon l'une des revendications 1 à 4, en tout cas selon la revendication 2, **caractérisé en ce que**, dans le cadre du traitement de lavage, la fraction de ballast regroupée passe à travers un dispositif de lavage (322), dans lequel la fraction de ballast regroupée est exposée à l'eau de lavage moyennant l'action de la force centrifuge, et/ou est exposée à une projection d'eau de lavage à haute pression.

7. Procédé selon la revendication 5 ou 6, **caractérisé en ce que**, dans le dispositif de lavage (322), plus précisément' dans le premier dispositif de lavage (322), la fraction de ballast regroupée traverse une zone de projection d'eau dans laquelle plusieurs jets d'eau de lavage à haute pression, de préférence rotatifs, agissent sur la fraction de ballast regroupée.

8. Procédé selon la revendication 6, **caractérisé en ce que** les jets d'eau de lavage à haute pression sont projetés par au moins un système de buses rotatif, un système de buses rotatif étant de préférence disposé en dessous de la zone de projection d'eau et dirigeant vers le haut des jets rotatifs d'eau de lavage à haute pression.

9. Procédé selon l'une des revendications 1 à 4, en tout cas selon la , revendication 2, **caractérisé en ce que**, dans le cadre du traitement de lavage, la fraction de ballast regroupée passe à travers un système de lavage (326 ; 350), dans lequel la fraction de ballast est exposée sur un crible de lavage à des jets d'eau de lavage à haute pression.

10. Procédé selon l'une des revendications 5, 7 à 9, **caractérisé en ce que** le crible de lavage est mis en mouvement pour transporter et retourner les grains de la fraction de ballast regroupée et **en ce que** les jets d'eau de lavage à haute pression sont dirigés aussi bien depuis le haut que depuis le bas sur la fraction de ballast regroupée se trouvant sur le crible.

11. Procédé selon l'une des revendications 1 à 10, **caractérisé en ce que** la fraction de ballast avec la granulométrie de grains plus gros avant le traitement de concassage, et/ou la fraction de ballast regroupée avec la granulométrie de grains plus fins et de grains plus gros avant le traitement de lavage, et/ou l'ancien ballast avant le traitement de fractionnement sont soumis à un traitement d'élimination de terre glaise.

12. Procédé selon la revendication 11, **caractérisé en ce que** dans le cadre du traitement d'élimination de terre glaise est utilisé au moins un cylindre à dents pour extraire des mottes de terre glaise hors de la fraction de ballast avec la granulométrie de grains plus gros et/ou hors de la fraction de ballast regroupée et/ou hors de l'ancien ballast.

13. Procédé selon l'une des revendications 1 à 12, **caractérisé en ce que** l'ancien ballast est humidifié par pulvérisation d'eau avant et/ou pendant le déblaiement.

14. Procédé selon la revendication 12 ou 13, **caractérisé en ce que** le traitement d'élimination de terre glaise et/ou la pulvérisation d'eau sur l'ancien ballast sont mis en oeuvre uniquement en cas de besoin dans le cadre d'un procédé global prévoyant ces étapes.

15. Procédé selon l'une des revendications 1 à 14, **caractérisé en ce que** le procédé sert à la mise à disposition du matériau de ballast à mettre en place sur un chantier progressant le long d'une voie, (dénommé ci-après chantier de ligne), et **en ce que** l'ancien ballast et les fractions de ballast sont transportées le long de la voie.

16. Procédé selon la revendication 15, **caractérisé en ce que** le chantier de ligne est un chantier de voie ferrée.

17. Procédé selon la revendication 16, **caractérisé en ce qu'**il est mis en oeuvre moyennant l'utilisation d'un train de ballastage, roulant sur les rails et comportant des dispositifs pour la mise en oeuvre des étapes du procédé.

18. Procédé selon l'une des revendications 1 à 17, **caractérisé en ce que** le traitement de fractionnement et/ou le traitement de séparation est un traitement de criblage qui est mis en oeuvre de préférence au moyen d'au moins un dispositif de criblage à plusieurs plans, le cas échéant un dispositif de criblage à deux plans.

19. Procédé selon l'une des revendications 1 à 18, **caractérisé en ce qu'**il comprend le traitement de l'eau, le cas échéant l'eau de lavage, utilisée dans le cadre du procédé.

20. Procédé selon la revendication 19, **caractérisé en ce que** dans le cadre du traitement de l'eau est utilisé au moyen un décanteur incliné, qui comporte des tubes orientés en oblique du haut vers le bas dans un réservoir d'eau, vers lesquels sont acheminées les eaux résiduaires contenant un produit de floculation, le matériau floculé étant évacué dans une zone de fond du réservoir d'eau et l'eau décantée étant soutirée dans une zone supérieure du réservoir d'eau.

21. Procédé selon la revendication 18 ou 19, **caractérisé en ce qu'**au moins un groupe de traitement de l'eau, le cas échéant le décanteur incliné, pour la mise en oeuvre du traitement de l'eau, est amené dans une position de consigne horizontale et est maintenu dans cette position de consigne horizontale.

22. Procédé selon la revendication 21, **caractérisé en ce que** le groupe de traitement de l'eau est une partie d'un wagon roulant sur les rails ou roulant sur la route.

23. Procédé selon la revendication 22, **caractérisé en ce que**, pour la mise en oeuvre du traitement de l'eau par le déplacement du groupe de traitement de l'eau par rapport à un châssis du wagon dans la position de consigne horizontale, il est effectué une compensation de la surélévation de la voie, existant au niveau d'une position actuelle du wagon roulant sur la voie.

24. Procédé selon la revendication 22 ou 23, **caractérisé en ce que**, pour la mise en oeuvre du traitement de l'eau par le déplacement du groupe de traitement de l'eau par rapport à un châssis du wagon dans la position de consigne horizontale, il est effectué une compensation de la pente ascendante de la voie, existant au niveau d'une position actuelle du wagon roulant sur la voie, ou de la pente descendante de la voie, existant à cet emplacement.

25. Procédé selon l'une des revendications 1 à 24, en tout cas avec rattachement à la revendication 15, **caractérisé en ce que** des résidus humides issus du lavage et du traitement de l'eau, en particulier des boues et du matériau floculé, sont évacués conjointement avec d'autres résidus le long de la voie en vue du traitement des déchets.

26. Procédé selon l'une des revendications 1 à 25, **caractérisé en ce que** l'eau utilisée pour le lavage est utilisée pour humidifier le matériau déblayé et/ou le matériau à mettre en place.

27. Procédé selon l'une des revendications 1 à 26, **caractérisé en ce que** la couche de ballast est reconstituée moyennant l'apport supplémentaire de ballast neuf.

28. Train de ballastage destiné à la mise en oeuvre du procédé selon l'une des revendications 1 à 27, comportant :
- au moins un dispositif de dégarnissage du ballast, roulant sur la voie, destiné à déblayer la couche de ballast d'une voie,
- au moins un dispositif de mise en place du ballast, roulant sur la voie, destiné à poser le ballast sous une voie,
- au moins un dispositif de fractionnement (400), roulant sur la voie, vers lequel peut être acheminé l'ancien ballast et à partir duquel sont évacuées au moins une fraction de ballast avec une granulométrie de grains plus fins et au moins une fraction de ballast avec une granulométrie de grains plus gros, ainsi que, le cas échéant, au moins une fraction de résidus,
- au moins un dispositif de concassage (408), roulant sur la voie, vers lequel peut être acheminée la fraction de ballast avec une granulométrie de grains plus gros et à partir duquel peuvent être évacuées au moins une fraction de ballast avec la granulométrie de grains plus gros, ayant subi un traitement de concassage, ainsi que, le cas échéant, au moins une fraction de résidus, et lequel est conçu pour reconstituer un ballast à arêtes vives,
- au moins un dispositif de transport (404, 405, 406, 410) relié au train, au moyen duquel la fraction de ballast respective peut être acheminée vers les dispositifs cités et par lequel celle-ci peut être évacuée, la fraction de ballast avec la granulométrie de grains plus fins et la fraction de ballast ayant subi au moins un traitement de concassage pouvant être regroupées moyennant l'utilisation du dispositif de transport pour obtenir au moins une fraction de ballast avec une granulométrie de grains plus fins et de grains plus gros.

29. Train de ballastage selon la revendication 28, comportant au moins un dispositif de lavage (322, 326, 350) roulant sur la voie, avec lequel, sur le train, le ballast pollué peut être acheminé, au moyen d'au moins un système de transport, vers le dispositif de lavage (322, 326 ou 350) et au moins un ballast ayant subi au moins un processus de lavage ou rinçage peut être évacué hors du dispositif de lavage.

30. Train de ballastage selon la revendication 28 ou 29, comportant au moins un dispositif d'élimination de terre glaise (320) roulant sur la voie, avec lequel, sur le train, le ballast pollué par la terre glaise, en particulier par des mottes de terre glaise, peut être acheminé, au moyen d'au moins un système de transport, vers le dispositif d'élimination de terre glaise (320) et au moins un ballast ayant subi au moins un processus d'élimination de terre glaise peut être évacué hors du dispositif d'élimination de terre glaise.

31. Train de ballastage selon l'une des revendications 28 à 30, **caractérisé par** un dispositif de séparation (412), roulant sur la voie, vers lequel peut être acheminée, au moyen du dispositif de transport (410), la fraction de ballast regroupée avec la granulométrie de grains plus fins et de grains plus gros et à partir duquel peuvent être évacuées, au moyen du dispositif de transport (414, 402), au moins une fraction de ballast utilisable et au moins une fraction de résidus.

32. Train de ballastage selon l'une des revendications 28 à 31, en tout cas selon les revendications 29 et 30, **caractérisé par** le dispositif de lavage (426), roulant sur la voie, vers lequel peut être acheminé, au moyen du dispositif de transport (414), le ballast pollué et à partir duquel peut être évacuée, au moyen du dispositif de transport, au moins une fraction de ballast utilisable lavée, le cas échéant vers le dispositif de mise en place relié à la voie, ou vers un lieu de mise en place, et/ou **caractérisé par** le dispositif d'élimination de terre glaise (420) roulant sur la voie, qui est monté ou peut être monté entre le dispositif de fractionnement (400) et le dispositif de concassage (408) ou en amont du dispositif de lavage.

33. Train de ballastage selon la revendication 32, **caractérisé en ce que** le dispositif de transport (404, 405, 414) est conçu pour acheminer sélectivement la fraction de ballast utilisable en passant devant le dispositif de lavage, directement vers un dispositif de mise en place ou bien un lieu de mise en place.

34. Train de ballastage selon la revendication 32 ou 33, **caractérisé en ce que** le dispositif d'élimination de terre glaise (320) comporte au moins un cylindre à dents qui - le cas échéant en coopération avec au moins un cylindre élastique associé - peut extraire des mottes de terre glaise hors de la fraction de ballast avec la granulométrie de grains plus gros et/ou hors de la fraction de ballast regroupée et/ou hors de l'ancien ballast.

35. Train de ballastage selon l'une des revendications 28 à 34, **caractérisé par** un dispositif d'humidification du ballast pour humidifier le ballast d'une couche de ballast avant le déblaiement par le dispositif de dégarnissage du ballast (82b ; 82a, 82b) et/ou pour humidifier le ballast déblayé dans le dispositif de dégarnissage du ballast et/ou après celui-ci.

36. Train de ballastage selon la revendication 35, **caractérisé en ce que** le dispositif d'humidification du ballast comporte au moins un système de pulvérisation d'eau.

37. Train de ballastage selon l'une des revendications 28 à 36, en tout cas selon les revendications 29 et 35, **caractérisé par** au moins un réservoir d'eau associé au dispositif de lavage (322, 326 ; 350) et/ou au dispositif d'humidification du ballast.

38. Train de ballastage selon l'une des revendications 28 à 37, en tout cas selon la revendication 29, **caractérisé par** un dispositif de traitement de l'eau associé au dispositif de lavage (322, 326 ; 350).

39. Train de ballastage selon l'une des revendications 28 à 38, en tout cas selon la revendication 29, **caractérisé en ce que** le dispositif de lavage comporte au moins un premier système de lavage (322), dans lequel la fraction de ballast regroupée est exposée à l'eau de lavage moyennant l'action de la force centrifuge et/ou est exposée à une projection d'eau de lavage à haute pression, et/ou au moins un deuxième système de lavage (326 ; 350), dans lequel la fraction de ballast regroupée est exposée sur un crible de lavage à des jets d'eau de lavage à haute pression.

40. Train de ballastage selon la revendication 39, **caractérisé en ce que** le premier système de lavage (322) comporte une zone de chute du ballast, qui contient une zone de projection d'eau, dans laquelle la fraction de ballast regroupée est exposée à plusieurs jets d'eau de lavage à haute pression, de préférence rotatifs.

41. Train de ballastage selon la revendication 40, **caractérisé en ce que** le premier système de lavage (322) comporte au moins un système de buses rotatif, un système de buses rotatif étant disposé de préférence en dessous de la zone de projection d'eau et étant apte à diriger vers le haut des jets rotatifs d'eau de lavage à haute pression.

42. Train de ballastage selon l'une des revendications 39 à 41, **caractérisé en ce que** le crible de lavage peut être mis en mouvement pour transporter et retourner les grains de ballast et **en ce que** des jets d'eau de lavage .à haute pression sont dirigés aussi bien depuis le haut que depuis le bas sur la fraction de ballast regroupée se trouvant sur le crible.

43. Train de ballastage selon l'une des revendications 28 à 42, **caractérisé en ce que** le dispositif de transport est conçu pour acheminer la fraction de ballast avec la granulométrie de grains plus gros en passant sélectivement devant le dispositif de concassage (408) et pour la regrouper directement avec la fraction de ballast avec la granulométrie de grains plus fins.
